# EUROPÄISCHE PATENTSCHRIFT

(11) **EP 2 219 984 B1**
(45) Veröffentlichungstag und Bekanntmachung des Hinweises auf die Patenterteilung: **17.08.2011**
(21) Anmeldenummer: 08849117.0
(22) Anmeldetag: 06.11.2008
(51) Int. Cl.: B66B 5/18, F16D 55/24, F16D 65/14

(54) **AUFZUGSANTRIEB UND VERFAHREN ZUM ANTREIBEN UND HALTEN EINER AUFZUGSKABINE, EIN ENTSPRECHENDES VERFAHREN SOWIE EINE BREMSEINRICHTUNG UND VERFAHREN ZUM VERZÖGERN UND HALTEN EINER AUFZUGSKABINE UND EIN ZUGEHÖRIGES VERFAHREN**
LIFT DRIVE AND METHOD FOR DRIVING AND DETAINING A LIFT CAR, A CORRESPONDING METHOD AND A BRAKING DEVICE, AND METHOD FOR DECELERATING AND DETAINING A LIFT CAR, AND AN ASSOCIATED METHOD
ENTRAÎNEMENT D'ASCENSEUR ET PROCÉDÉ D'ENTRAÎNEMENT ET D'ARRÊT D'UNE CABINE D'ASCENSEUR, PROCÉDÉ CORRESPONDANT, ET SYSTÈME DE FREINAGE ET PROCÉDÉ DE FREINAGE ET D'ARRÊT D'UNE CABINE D'ASCENSEUR ET PROCÉDÉ CORRESPONDANT

(30) Priorität: 14.11.2007 EP 07120652; 07.03.2008 EP 08102368
(43) Veröffentlichungstag der Anmeldung: 25.08.2010
(73) Patentinhaber: Inventio AG, 6052 Hergiswil (CH)
(72) Erfinder: FISCHER, Daniel, CH-1860 Aigle (CH)
(74) Vertreter: Blöchle, Hans
(86) Internationale Anmeldenummer: PCT/EP2008/065066
(87) Internationale Veröffentlichungsnummer: WO 2009/062881

(56) Entgegenhaltungen:
- EP-A- 1 655 506
- EP-A- 1 671 912
- WO-A-01/19715
- WO-A-98/32684
- WO-A-2007/020325
- CA-A1- 2 590 930
- DE-C1- 19 737 485
- GB-A- 1 377 917
- GB-A- 1 488 374
- US-A1- 2007 007 083

## Beschreibung

Die vorliegende Erfindung betrifft einen Aufzugsantrieb zum Antreiben und Halten einer Aufzugskabine gemäss dem Anspruch 1.

Ein Aufzugsantrieb dieser Art ist z.B. aus der WO 2007/020325 bekannt.

Aus der DE 197 37 485 C1 ist eine elektromagnetisch betätigbare Bremseinrichtung, wie sie in einem Aufzugsantrieb verwendet werden kann, mit einem ortsfesten Gehäuse und einer darin drehbaren Arbeitswelle bekannt. Mit der Arbeitswelle sind zwei Bremsscheiben drehfest, jedoch axial verschieblich verbunden. Durch je eine Feder werden axial verschiebliche Ankerscheiben mit einer Normalkraft derart gegen die Bremsscheiben vorgespannt, dass ein erster Reibkontakt zwischen den Bremsscheiben und dem Gehäuse und ein zweiter Reibkontakt zwischen den gegenüber dem Gehäuse drehfesten Ankerscheiben und der Bremsscheibe geschlossen wird. Die in diesen Kontakten wirkenden Reibkräfte wirken einer Drehung zwischen der mit der Arbeitswelle drehfesten Bremsscheibe und dem Gehäuse bzw. den damit drehfest verbundenen Ankerscheiben entgegen und bremsen so die Arbeitswelle. Zum Lösen der Bremse werden die Ankerscheiben gegen die Federn elektromagnetisch gelüftet. Um die beim Schließen der Bremse auftretenden Geräusche zu reduzieren, sind die Ankerscheiben dreiteilig ausgeführt.

Wenn eine solche Bremseinrichtung, beispielsweise aufgrund von Verschleiß in den Bremsscheiben, nur noch eine reduzierte Reibkraft zwischen Anker- und Bremsscheiben aufbringen kann, kann es zu einem Durchrutschen der Ankerscheiben an den an ihnen anliegenden Bremsteilscheiben kommen. Dies gefährdet die Sicherheit.

Eine Aufgabe der vorliegenden Erfindung ist es daher, einen Aufzugsantrieb mit einer Bremseinrichtung zur Verfügung zu stellen, die die Sicherheit des Aufzugsantriebes erhöht.

Zur Lösung dieser Aufgabe ist ein Aufzugsantrieb nach dem Oberbegriff des Anspruchs 1 durch dessen kennzeichnende Merkmale weitergebildet. Anspruch 10 schützt ein entsprechendes Verfahren und mit Anspruch 11 wird eine entsprechende Aufzugsanlage geschützt. Die Lösung umfasst weiter eine Bremseinrichtung gemäss Oberbegriff des Anspruchs 12 weitergebildet durch dessen kennzeichnende Merkmale, sowie eine entsprechende Aufzugsanlage wie in Anspruch 22 charakterisiert und weiter ein Verfahren zum Erfassen der Funktion der Bremseinrichtung entsprechend dem Anspruch 26.

Eine Bremseinrichtung ist in der Regel in einen Aufzugsantrieb eingebaut. Der Antrieb dient zum Antreiben und zum Halten einer Aufzugskabine und er enthält im wesentlichen ein Traktionsrad bzw. eine Treibscheibe zum Übertragen einer Antriebs- und/oder Haltekraft auf die Aufzugskabine, einen Motor zum Antreiben des Traktionsrades und eine Bremsanordnung zum Halten des Traktionsrades. Eine Antriebswelle verbindet das Traktionsrad, den Motor und die Bremsanordnung miteinander. Die Bremsenordnung beinhaltet mindestens zwei Bremseinrichtungen, wobei, gemässe einem Aspekt der Erfindung, das Traktionsrad zwischen den Bremseinrichtungen angeordnet ist. Dies ist vorteilhaft, da sich die Bremsmomente welche vom Traktionsrad auf die Bremseinrichtungen übertragen werden müssen, aufteilen. Bei einer Vorteilhaften symmetrischen Aufteilung der Bremseinrichtungen, je zur Hälfte auf beiden Seiten des Traktionsrades, reduziert sich ein zu übertragendes Moment in der Antriebswelle auf die Hälfte. Ein Versagensrisiko, bzw. Bruchrisiko der Antriebswelle wird dadurch deutlich reduziert. Zudem ist bei einem allfälligen Versagen der Antriebswelle weiterhin eine Bremsfunktion gegeben, da die Bremseinrichtungen auf beide Seiten des Traktionsrades verteilt sind. Die Begriffe Traktionsrad und Treibscheibe sind in Bezug auf die vorliegende Erfindung gleichbedeutend.

Vorteilhafterweise sind die Bremseinrichtungen im Wesentlichen an den beidseitigen Enden der Antriebswelle angeordnet. Dadurch ist eine einfache Wartungs- und Anbauzugänglichkeit gegeben.

Vorteilhafterweise sind die beidseitig des Traktionsrades angeordneten Bremseinrichtungen einzeln ansteuerbar. So kann im Anforderungsfall eine Überwachungslogik gezielt feststellen ob eine Bremseinrichtung alleine in der Lage ist die Aufzugskabine im Stillstand zu Halten. Dies geschieht vorteilhafterweise dadurch, dass die Ansteuerung der Bremseinrichtungen zum Schliessen derselben mit kleinem zeitlichen Verzug erfolgt, oder dass alternativ während einem Halt der Aufzugskabine und wenn vorteilhafterweise zugleich kein Transportbedarf angemeldet ist, eine Bremseinrichtung kurzzeitig geöffnet wird. Die Überwachungslogik kann, während dem Zeitraum wenn nur eine der Bremseinrichtung geschlossen ist, feststellen ob die eine Bremseinrichtung alleine in der Lage ist die Aufzugskabine im Stillstand zu Halten. Dies ist wiederum vorteilhaft, da damit die Gesamtfunktion der Bremsanordnung geprüft werden kann.

Der erfindungsgemässe Aufzugsantrieb ist in der Regel ortsfest in einem Fahrschacht angeordnet und er treibt mittels eines Tragmittels die Aufzugskabine. Die Tragmittel werden hierbei vom Aufzugsantrieb bzw. vom Traktionsrad auf bzw. abgewickelt oder sie werden vom Traktionsrad bzw. von der Treibscheibe über Friktion angetrieben. Bei Verwendung der Friktion ist in der Regel an dem der Aufzugskabine entgegengesetzten Ende des Tragmittels ein Gegengewicht befestigt, welches eine genügende Gegenkraft gewährleistet. Selbstverständlich kann dabei die Aufzugskabine und entsprechend das Gegengewicht direkt aufgehängt sein oder sie kann mittels Flaschenzug mehrfach gehängt sein.
Der Aufzugsantrieb kann jedoch auch mitfahrend, direkt an der Aufzugskabine angeordnet sein, wobei dann das Traktionsrad auf einen ortsfesten Teil, wie eine Schiene mit Reibfläche, eine Zahnradstange oder eine Gewindestange oder beispielsweise auf ein Seil einwirkt.

Vorteilhafterweise beinhaltet die Bremseinrichtung, bzw. mindestens eine der Bremseinrichtungen eines derartigen Aufzugsantriebs, weiter allgemein ein statisches Element und ein bewegliches Element bzw. die Antriebswelle, welche relativ zu dem statischen Element in einem ersten Freiheitsgrad beweglich ist und gegenüber dem statischen Element gebremst werden soll.

Dem Begriff "Bremsen" kann dabei gleichermaßen das Abbremsen des beweglichen gegenüber dem statischen Element, also die Reduzierung von dessen Relativgeschwindigkeit, wie auch das völlige Stillsetzen oder Halten des beweglichen Elementes umfassen. Die Unterscheidung zwischen statischem und beweglichem Element dient vorliegend nur der Unterscheidung zweier relativ zueinander in einem Freiheitsgrad beweglichen Elemente. Insbesondere kann beispielsweise das eine von dem statischen und beweglichen Element inertialfest angeordnet sein, um das andere von dem statischen und beweglichen Element gegenüber der Umgebung zu bremsen. Die Bremseinrichtung kann dabei insbesondere als Feststellbremse zum Halten der Kabine ausgebildet sein.
Dies ist bei heutigen Aufzugsanlagen der Normalfall, da die Aufzugskabine bzw. die mit der Kabine in Verbindung stehenden Antriebsteile wie Antrieb, Gegengewicht und Tragmittel mittels elektromotorischer Kraft geregelt bis zum Stillstand verzögert werden und die Bremseinrichtung demzufolge lediglich die bereits stillstehende Kabine festhalten muss. Selbstverständlich muss jedoch eine derartige Bremseinrichtung neben der Feststellfunktion auch eine Bremsfunktion übernehmen können, wenn beispielsweise in einem Fehlerfalle, wie zum Beispiel einem Stromunterbruch, ein schnelles Stillsetzen der Aufzugskabine erfolgen muss.

Der erste Freiheitsgrad kann beispielsweise ein Drehfreiheitsgrad sein. Hierzu kann das bewegliche Element drehbar in dem statischen Element gelagert sein. In diesem Sinne umfasst der Begriff Kraft" verallgemeinernd die in dem jeweiligen Freiheitsgrad wirkenden Kräfte bzw. Drehmomente, um die vorliegende Erfindung, die auf unterschiedliche, in verschiedene Freiheitsgrade wirkende Bremseinrichtungen anwendbar ist, gemeinsam darzustellen. Wenn also von einer "Reibkraft" die Rede ist, kann darunter bei Drehfreiheitsgraden gleichermaßen das wirkende Reibdrehmoment mit umfasst sein.

Der erste Freiheitsgrad kann auch ein translatorischer Freiheitsgrad sein. Hierzu kann das bewegliche Element verschieblich in dem statischen Element gelagert sein, wie dies beispielsweise aus der DE 41 06 595 A1 bekannt ist, bei der ein statisches Element in Form einer Mess-Bremse linear längs eines beweglichen Elementes in Form einer Bremsangriffsschiene gleitet.

Zwischen dem statischen Element und dem beweglichen Element kann durch eine steuerbare Normalkraft, die in einem zweiten Freiheitsgrad wirkt, wahlweise ein erster Reibkontakt in einer ersten Kontaktfläche geschlossen werden. In dem ersten Reibkontakt wirkt eine erste Reibkraft einer Bewegung des beweglichen Elementes relativ zu dem statischen Element entgegen. In der DE 197 37 485 C1 werden hierzu beispielsweise die Bremsscheiben in einer ersten Kontaktfläche gegen das Gehäuse gedrückt. Die in diesen Reibkontakten auftretenden ersten Reibkräfte wirken einer Drehung der drehfest mit den Bremsscheiben verbundenen Arbeitswelle entgegen. Wie vorstehend erläutert, umfasst der Begriff "Reibkraft" dabei aufgrund des Drehfreiheitsgrades der Arbeitswelle das auf diese wirkende Reibdrehmoment.

Weiter sind ein oder mehrere Relativelemente derart vorgesehen, dass zwischen dem beweglichen Element und jedem der Relativelemente durch die Normalkraft ein zweiter Reibkontakt in einer zweiten Kontaktfläche geschlossen ist und in dem zweiten Reibkontakt eine zweite Reibkraft einer Bewegung des beweglichen Elements relativ zu dem Relativelement entgegenwirkt. In der DE 197 37 485 C1 drückt beispielsweise eine erste Teilscheibe jeder dreiteiligen Ankerscheibe gegen die zugeordnete Bremsscheibe, wenn die Normalkraft die Bremsscheibe gegen das Gehäuse spannt. Die in diesen Reibkontakten auftretenden zweiten Reibkräfte wirken einer Drehung der drehfest mit den Bremsscheiben verbundenen Arbeitswelle relativ zu den drehfest mit dem Gehäuse verbundenen ersten Teilscheiben entgegen.

Weiterhin ist einem, bevorzugt jedem Relativelement ein aktuierendes Element zugeordnet, welches in dem ersten Freiheitsgrad gegenüber dem statischen Element fest ist, wobei zwischen dem aktuierenden Element und dem Relativelement durch die Normalkraft ein dritter Reibkontakt in einer dritten Kontaktfläche geschlossen ist und in dem dritten Reibkontakt eine dritte Reibkraft einer Bewegung des Relativelements relativ zu dem aktuierenden Element entgegenwirkt. In der DE 197 37 485 C1 drückt beispielsweise eine zweite Teilscheibe der dreiteiligen Ankerscheibe auf die erste Teilscheibe, wenn die Normalkraft die Bremsscheibe gegen das Gehäuse spannt. Die in diesen Reibkontakten auftretenden dritten Reibkräfte wirken einer Drehung der ersten Teilscheiben relativ zu den zweiten Teilscheiben entgegen. Bevorzugt wird die erste, zweite und/oder dritte Kontaktfläche durch dieselbe Normalkraft beaufschlagt.

In einem Reibkontakt stellt sich allgemein stets eine der Summe der übrigen Kräfte entgegengesetzt gleiche Reibkraft FR ein, die maximal den Wert FRmax = µ × FN annehmen kann, wobei FN die auf die Kontaktfläche wirkende Normalkraft und µ einen Reibwert bezeichnet. Liegt dabei Haftreibung (Index H) vor, kann sich also maximal eine Reibkraft FR^{H} = µ^{H} × FN einstellen. Übersteigt die Summe der übrigen angreifenden Kräfte diesen Wert, so wechselt der Reibkontakt von Haft- zu Gleitreibung (Index G) und es stellt sich der Reibwert FR^{G} =µ^{G} × FN ein. Der Begriff "Gleitreibung" umfasst dabei auch Rollreibung, wie sie beispielsweise beim Abrollen von Wälzlagern auftritt.

Gemäss einer Ausführungsvariante des erfindungsgemäßen Aufzugantriebes ist nun ein Relativelement der Bremseinrichtung in dem ersten Freiheitsgrad gegenüber dem statischen Element zwischen einer Normallage und einer Bremslage beweglich und elastisch in die Normallage vorgespannt, wobei die zweite und dritte Kontaktfläche so ausgebildet sind, dass eine maximale zweite Reibkraft, insbesondere bei einem Haften im zweiten und dritten Reibkontakt, größer als eine maximale dritte Reibkraft ist. Eine Bewegung des Relativelements in dem ersten Freiheitsgrad über die Bremslage hinaus wird, beispielsweise form- und/oder kraftschlüssig, verhindert. Hierzu können bevorzugt Anschläge die Bewegung des Relativelements zwischen Normallage und Bremslage begrenzen.

Dies bewirkt mechanisch folgendes: Wird das bewegliche Element gehalten, wirkt die Normalkraft FN in dem zweiten Freiheitsgrad, alle drei Reibkontakte sind geschlossen und es herrscht Haftreibung. Da die dritte Reibkraft FR3^{H}, die zwischen dem Relativelement und dem aktuierenden Element wirkt, welches in dem ersten Freiheitsgrad gegenüber dem statischen Element fest ist, stets kleiner als die zweite Reibkraft FR2max^{H} ist, die maximal zwischen dem Relativelement und dem beweglichen Element wirken kann, begrenzt diese kleinere dritte Reibkraft FR3^{H} diejenige Reibkraft, die über das aktuierende und das Relativelement zwischen dem statischen und dem beweglichen Element übertragen wird. Zusammen mit der ersten Reibkraft FR1^{H}, die direkt, d.h. ohne Zwischenschaltung des aktuierenden und des Relativelements in der ersten Kontaktfläche übertragen werden kann, ergibt sich damit die gesamte, auf das bewegliche Element wirkende Reibkraft FR^{H} als Summe dieser beiden Reibkräfte: $F ⁢ {R}^{H} = FR ⁢ {1}^{H} + FR ⁢ {3}^{H}$

Reicht diese Reibkraft nun im Betrieb nicht mehr zum Halten des beweglichen Elementes aus, was insbesondere aus einem Verschleiß oder einer Verschmutzung resultieren kann, der bzw. die zu einer nachlassenden Normalkraft und/oder einem verringerten Reibwert in den Kontaktflächen führt, kommt es zu einem Durchrutschen des beweglichen Elementes relativ zum statischen Element in dem ersten Freiheitsgrad.

In diesem Fall bewegt sich das bewegliche Element auch unter wirkender Normalkraft FN in dem ersten Freiheitsgrad. Da die Maximale zweite Reibkraft zwischen Relativelement und beweglichem Element erfindungsgemäß größer ist als die maximale dritte Reibkraft zwischen Relativelement und aktuierendem Element, liegt im zweiten Reibkontakt weiterhin Haftreibung vor, während der dritte Reibkontakt ins Gleiten (bzw. Rollen) kommt. Dabei nimmt das bewegliche Element das Relativelement in dem ersten Freiheitsgrad mit, bis es aus seiner Normalin die Bremslage gelangt und dort, beispielsweise formschlüssig durch einen Anschlag oder dergleichen gestoppt wird. Das Relativelement wird demzufolge selbsttätig, d.h. ohne Steuerungseinfluss von aussen, von der Normallage in die Bremslage geschalten und dieser Wechsel findet in beide Verfahrrichtungen, also rückwärts und vorwärts, statt.

Sobald das Relativelement in der Bremslage gestoppt und in dem ersten Freiheitsgrad relativ zum statischen Element festgelegt ist, wird über die zweite Kontaktfläche zwischen Relativ- und beweglichem Element die zweite Reibkraft FR2 von dem statischen auf das bewegliche Element übertragen. Die gesamte, auf das bewegliche Element wirkende Reibkraft FR ergibt sich damit als Summe dieser beiden Reibkräfte: $\begin{matrix}FR & = FR ⁢ 1 + FR ⁢ 2 \left(1⁢ʹ\right) & \\ & \begin{matrix}> FR ⁢ 1 + FR ⁢ 3\end{matrix} & \left(1⁢ʺ\right)\end{matrix}$

Reicht bei einer Bremseinrichtung nach der vorliegenden Erfindung also die gesamte Reibkraft FR = FR1 + FR3, die zum Halten des beweglichen Elementes im Normalfall ausgelegt ist, nicht mehr zum Halten des beweglichen Elementes aus, so bewegt sich dieses in dem ersten Freiheitsgrad und verlagert dabei, wie vorstehend beschrieben, das Relativelement in seine Bremslage, wo es relativ zum statischen Element festgelegt wird und die zweite, größere Reibkraft FR2 auf das bewegliche Element überträgt, so dass sich die gesamte, auf dieses wirkende Reibkraft von FR1+FR3 auf FR1+FR2 erhöht. Vorteilhaft kann damit eine Sicherheitsreserve S = (FR1+FR2)/(FR1+FR3) für den Fall zur Verfügung gestellt werden, dass die normale gesamte Reibkraft nicht mehr ausreicht, da beispielsweise die erste und/oder dritte Kontaktfläche Verschleiß aufweist, verölt ist oder die Normalkraft nachlässt.
Dieses versetzte Aufbauen der gesamten zum Bremsen erforderlichen Kraft wirkt sich insofern weiter günstig aus, da ein Kraftimpuls auf das gesamte bewegte System reduziert wird, da die Bremskraft über zwei Stufen aufgebaut wird.
Alternativ kann anstelle der dritten Kontaktfläche und des aktuierenden Elementes beispielsweise auch eine Andruckfeder verwendet werden, welche einerseits ein andrücken des Relativelementes in dem zweiten Freiheitsgrad bewirken kann und andererseits eine Relativverschiebung des Relativelementes im ersten Freiheitsgrad zwischen Normal- und Bremslage ermöglicht. Das Relativelement kann bei dieser Ausführung beispielsweise gleichzeitig als Ankerplatte ausgeführt sein. Bei dieser Ausführungsart reduziert sich der Wert der Reibkraft der dritten Kontaktfläche (FR23) praktisch auf Null. Bei den folgenden Ausführungen wird stets die dritte Kontaktfläche verwendet, inhaltlich ist darunter auch verstanden, dass diese dritte Kontaktfläche wie beschrieben entfällt und die zugehörige Reibkraft (FR3) den Wert Null annimmt.

Bei einer Bremseinrichtung kann es schwierig sein, eine Fehlfunktion einfach und zuverlässig zu erfassen. Eine solche Fehlfunktion kann beispielsweise vorliegen, wenn die Bremseinrichtung während des Fahrbetriebs nicht öffnet, oder wenn sie, wie vorstehend beschrieben, nur noch eine reduzierte Bremskraft aufbringt. Hierzu ist es betriebsintern beispielsweise bekannt, die Bremskraft und den Verschleiß in Wartungsintervallen manuell zu prüfen, was zeit- und personalaufwändig sowie fehleranfällig ist.

In einer bevorzugten Ausführung der vorliegenden Erfindung umfasst die Bremseinrichtung daher eine Sensoreinrichtung zur Erfassung der Normal- und/oder Bremslage des Relativelements. Eine solche Sensoreinrichtung kann beispielsweise ein Kontakt sein, der geschlossen wird, wenn das Relativelement in die Bremslage kommt, und/oder geöffnet wird, sobald es die Normallage verlässt. Gleichermaßen können beispielsweise optische Sensoren die Lage des Relativelementes überwachen oder Positionsgeber die Lage des Relativelements erfassen.

Bewegt sich nun, wie vorstehend beschrieben, das bewegliche Element auch unter wirkender Normalkraft FN in dem ersten Freiheitsgrad, nimmt das bewegliche Element das Relativelement in dem ersten Freiheitsgrad mit, bis es aus seiner Normal- in die Bremslage gelangt.

Diese Bewegung des Relativelementes wird durch die Sensoreinrichtung zur Erfassung der Normal- und/oder Bremslage erkannt. Da das Relativelement in die Normallage vorgespannt ist und bei einer zum Halten ausreichenden Gesamtreibkraft FR^{H} = FR1^{H} + FR3^{H}, also bei normalem, fehlerfreien Betrieb in dieser verbleibt, kann also aus einer Verlagerung des Relativelements aus der Normal- in die Bremslage zuverlässig auf die Fehlfunktion der Bremseinrichtung und des entsprechenden Aufzugsantriebes geschlossen und beispielsweise eine Warnung an eine Aufzugsteuerung ausgegeben werden.

Ein Vorteil der Erfindung ergibt sich durch die Verwendung einer zweckmässigen Überwachungslogik, welche ein korrektes Funktionieren der Bremseinrichtung überwacht. Diese Überwachungslogik umfasst die Sensoreinrichtung zur Erfassung der Normal- und/oder Bremslage des Relativelements, eine Geschwindigkeits- und/oder Wegmesseinrichtung und das Steuersignal zur Bremseinrichtung. Fallweise kann die Bremseinrichtung auch mit einem weiteren Sensor zur Feststellung des Zustandes Kontaktspiel aufgehoben, bzw. Bremse geschlossen oder Kontaktspiel vorhanden bzw. Bremse gelüftet versehen sein. Ein "Steuersignal Bremse" signalisiert in folgenden den Anweisungszustand welche eine Steuereinrichtung als Steuersignal ("zu" oder "offen") zur Bremseinrichtung gibt. Die "Geschwindigkeit" entspricht dem Zustand des beweglichen Elementes bzw. des Fahrkörpers oder der Aufzugskabine und gibt an ob sich das bewegliche Element im Stillstand (o) oder in Bewegung (#0) befindet.
Eine Diagnose des Zustandes kann dabei beispielsweise dem folgenden Schema folgen:

| | Steuersignal Bremse | | Geschwindigkeit | | Lage Relativelement | | Feststellung |
|---|---|---|---|---|---|---|---|
| | zu | offen | 0 | ≠0 | Normal | Brems | |
| **F1** | **X** | | **X** | | **X** | | in Ordnung |
| **F2** | **X** | | **X** | | | **X** | Bremsfehler / Überlast |
| **F3** | **X** | | | **X** | | **X** | in Ordnung |
| **F4** | | **X** | | **X** | **X** | | in Ordnung |
| **F5** | | **X** | | **X** | | **X** | Lüftfehler |

Dieses Diagnoseschema erlaubt eine nahezu dauernde Überwachung der Funktion der Bremseinrichtung, im Besonderen da bei jedem Halten (F1, F2) der Sollzustand erfasst werden kann und bei Abweichen entsprechende Massnahmen getroffen werden können. Eine Gefahr besteht nicht, da mit Erreichen der Bremslage eine erhöhte Bremskraft, in der Regel eine um Annähernd den Faktor 2 erhöhte Bremskraft zur Verfügung steht. Damit ist ein sicheres Halten gewährleistet.

Gleichermassen kann bei Feststellung eines Lüftfehlers (F5) die Anlage angehalten und die Funktion verifiziert werden. Aufgrund einer Fehlerhistorie, welche in der Überwachungslogik gespeichert ist, kann ein Service zielgerichtet durchgeführt werden.

Ein Freilaufweg des Relativelementes kann dabei gering gehalten werden. Er kann lediglich so gross gewählt werden, dass eine zuverlässige Feststellung der Position des Relativelementes durch die Sensoreinrichtung einfach ermöglicht ist und andererseits durch die entstehende Verschiebung des beweglichen Elementes bzw. des Fahrkörpers keine gefährliche Halteabweichung, wie beispielsweise eine Stufenbildung bei einer Aufzugskabine, entsteht. Typischerweise beträgt der gewählte Freilaufweg in etwa 3 bis 10 mm in jeweils beide Bewegungsrichtungen entsprechend dem ersten Freiheitsgrad.

Das Relativelement wird mittels einer Vorspannung in seiner Normallage gehalten bzw. nach einer erfolgten Relativverschiebung wieder in die Normallage zurückgeführt. Diese Vorspannung kann beispielsweise mittels einer elastischen Feder, etwa einem einfachen Federstab, einer mechanischen Dreh- oder Schraubenfeder oder auch einer hydraulischen Feder erzeugt werden. Auch eine Vorspannung mittels magnetischer Kraft ist möglich, indem Magnetpole entsprechend angeordnet werden. Besonders bei Verwendung einer Andruckfeder anstelle des aktuierenden Elementes wie vorgängig erläutert kann die Vorspanneinrichtung mit einer magnetischen Lüfteinheit kombiniert werden.

Vorstehend wurde die vom Relativelement bei der Bewegung aus der Normal- in die Bremslage zu überwindende Vorspannung, die das Relativelement in die Normallage vorspannt bzw. zurückzustellen sucht, vernachlässigt. Vorteilhafterweise sind die zweite und dritte Kontaktfläche jedoch so ausbildet, dass die maximale zweite Reibkraft, insbesondere bei einem Haften im zweiten und dritten Reibkontakt, auch größer als die Summe aus der maximalen dritten Reibkraft und der das Relativelement in seine Normallage vorspannenden Kraft KV ist: $FR ⁢ 2 ⁢ {max}^{H} > FR ⁢ 3 ⁢ {max}^{H} + KV$ was bei vernachlässigbar kleiner Kraft KV für $FR ⁢ 2 ⁢ {max}^{H} > FR ⁢ 3 ⁢ {max}^{H}$ erfüllt ist, insbesondere, wenn die zweite Reibkraft erheblich größer als die dritte Reibkraft ist: $FR ⁢ 2 ⁢ {max}^{H} > > FR ⁢ 3 ⁢ {max}^{H}$

Da darüber hinaus in Bremseinrichtungen, insbesondere für Aufzuganlagen, regelmäßig relativ große Reibkräfte FR2^{H}, FR3^{H} auftreten, gilt mit Gleichung (2') bzw. (2") in guter Näherung auch Gleichung (2).

Vorstehend wurde der Fall des Haltens des beweglichen Elements erläutert, in dem in dem ersten, zweiten und dritten Reibkontakt jeweils Haftreibung herrscht. Ist die Bremseinrichtung als Feststellbremse zum Halten vorgesehen, tritt nur dieser Fall auf.

Wird die Bremseinrichtung jedoch zusätzlich zum Abbremsen des beweglichen Elementes eingesetzt, so bewegt sich das bewegliche Element während des Abbremsens auch unter der Normalkraft in dem ersten Freiheitsgrad weiter und sucht aufgrund des vorstehend beschriebenen Prinzips dabei das Relativelement mitzunehmen und aus seiner Normal- in seine Bremslage zu ziehen. In diesem Fall liegt im ersten und wenigstens im zweiten oder dritten Reibkontakt Gleitreibung vor.

Für diesen Fall kann die Kraft KV, die das Relativelement in die Normallage vorspannt, so ausgelegt sein, dass sie bei einem normalen Abbremsvorgang zusammen mit der dritten Reibkraft die zweite Reibkraft ausreichend kompensiert und so das Relativelement in seiner Normallage hält. Die Vorspannung kann allgemein beispielsweise mittels einer elastischen Feder, etwa einer mechanischen Dreh- oder Schraubenfeder oder einer hydraulischen Feder erzeugt werden. Wird das bewegliche Element schließlich bis zum Stillstand abgebremst und anschließend gehalten, so wechseln im ersten, zweiten bzw. dritten Reibkontakt die Kontaktzustände von Gleit- zu Haftreibung. Die dabei auftretenden Haftreibkräfte sind im Allgemeinen deutlich größer als die während des Abbremsens herrschenden Reibkräfte bei Gleitreibung (bzw. Rollreibung).

Wenn dann die gesamte Haftreibkraft FR^{H} = FR1^{H}+ FR3^{H} nicht mehr zum Halten des beweglichen Elements ausreicht, wird das Relativelement, wie vorstehend beschrieben, schließlich in seine Bremslage verlagert und dort festgelegt, was in der bevorzugten Ausführung von der Sensoreinrichtung erfasst wird. Da die Gleitreibung im allgemeinen deutlich geringer als die Haftreibung ist, kann so das Relativelement während eines Abbremsens, bei dem Gleitreibung in wenigstens einigen der Kontaktflächen auftritt, durch eine geringe Vorspannung in seiner Normallage gehalten werden, während bei einem Halten, bei dem Haftreibung und damit eine höhere zweite und dritte Reibkraft vorliegt, der oben beschriebene Mechanismus zur Sicherung einer ausreichenden Gesamtreibkraft bzw. zur Erfassung einer fehlerhaft niedrigen Gesamthaftreibkraft FR^{H} = FR1^{H} + FR3^{H} in Kraft tritt.

In einer bevorzugten Ausführung sind die zweite und dritte Kontaktfläche daher derart ausgebildet, dass die zweite Reibkraft FR2^{G}, die beim Gleiten im zweiten Reibkontakt auftritt, geringer ist als die Summe aus der Kraft KV, die das Relativelement in seine Normallage vorspannt, und der dritten Reibkraft FR3^{G} und/oder FR3", die sich beim Gleiten bzw. Haften im dritten Reibkontakt einstellt. Hierdurch wird das Relativelement während eines Abbremsens in seiner Normallage gehalten. Gleichzeitig sind in dieser bevorzugten Ausführung die zweite und dritte Kontaktfläche derart ausgebildet, dass die maximale zweite Reibkraft FR2max^{H}, die sich beim Haften im zweiten Reibkontakt maximal einstellen kann, größer ist als die Summe aus der Kraft KV, die das Relativelement in seine Normallage vorspannt, und der dritten Reibkraft FR3max^{H}, die beim Haften im dritten Reibkontakt auftreten kann. Dies ist, wie vorstehend erläutert, einfach zu realisieren, da die Haftreibkräfte im Allgemeinen deutlich größer als die Gleitreibkräfte sind. In der bevorzugten Ausführung gilt also: $FR ⁢ {2}^{G} < KV + FR ⁢ {3}^{G}$ $FR ⁢ 2 ⁢ {max}^{H} > KV + FR ⁢ 3 ⁢ {max}^{H}$

In der Regel reicht jedoch die Erfüllung der Bedingung (2) aus folgendem Grund bereits aus: Beginnt die Bremseinrichtung den Abbremsvorgang, werden der erste, zweite und dritte Reibkontakt geschlossen. Dabei liegt zwischen dem beweglichen Element, welches sich anfangs relativ zum statischen Element bewegt, und dem Relativelement, welches in seine relativ zum statischen Element ruhende Normallage vorgespannt ist, sofort Gleitreibung im zweiten Reibkontakt vor. Im dritten Reibkontakt zwischen dem Relativelement und dem aktuierenden Element liegt zunächst, solange das Relativelement nicht beschleunigt wird, Haftreibung vor. Nun ist, wie vorstehend ausgeführt, im Allgemeinen die Gleitreibung deutlich niedriger als die maximale Haftreibung. Damit ist die im zweiten Reibkontakt wirkende zweite Reibkraft FR2^{G} im Allgemeinen niedriger als dritte Reibkraft FR3max^{H}, die sich maximal im dritten Reibkontakt einstellen kann. Es wird also im Regelfall (sofern sich Relativelement und aktuierendes Element nicht relativ zueinander bewegen), die zweite Reibkraft im zweiten Reibkontakt, in dem Gleitreibung herrscht, während des Abbremsens dauernd kleiner sein als die dritte Reibkraft im dritten Reibkontakt, in dem Haftreibung herrscht. Damit wird das Relativelement in seiner Normallage gehalten, bis das bewegliche Element völlig zum Stillstand gelangt ist. Bei Beginn des Abbremsens gilt also $FR ⁢ {2}^{G} < FR ⁢ {3 ⁢ max}^{H} + KV$ so dass das Relativelement sich gegenüber dem aktuierenden Element nicht bewegt, sondern in seiner Normallage verbleibt, während im zweiten Reibkontakt Gleitreibung vorliegt.
Sobald das bewegliche Element stillsteht, wechselt auch der zweite Reibkontakt von Gleit- zu Haftreibung und es gilt $FR ⁢ 2 ⁢ {max}^{H} > KV + FR ⁢ 3 ⁢ {max}^{H}$
Übersteigen nun die übrigen am beweglichen Element angreifenden Kräfte die von der Bremseinrichtung maximal zur Verfügung gestellten Reibkräfte $FR ⁢ {max}^{H} = FR ⁢ 1 ⁢ {max}^{H} + FR ⁢ 3 ⁢ {max}^{H}$ wird das Relativelement aus seiner Normallage in die Bremslage verlagert und dort festgelegt, wobei vorteilhafterweise eine Fehlfunktion erkannt werden kann. Wie erläutert, reicht also die Erfüllung der Bedingung (2) bzw. unter Vernachlässigung der Kraft KV der Bedingung (2') aus, um die Sicherheit der Bremseinrichtung zu erhöhen und eine Fehlfunktion bei einer nur haltenden Bremseinrichtung zu erfassen. Wird mit der Bremseinrichtung das bewegliche Element auch abgebremst, reicht darüber hinaus die Erfüllung der Bedingung (3) oder (3') aus, um sicherzustellen, dass das Relativelement beim normalen Abbremsvorgang in seiner Normallage verbleibt , so dass anschließend die vorstehend beschriebene Sicherheitsreserve zur Verfügung steht und vorteilhafterweise eine Fehlfunktion beim Halten festgestellt werden kann.

Bedingung (3') ist in der Regel gleichzeitig mit Bedingung (2) bzw. (2') erfüllt, da die Gleitreibung (bzw. Rollreibung) meist deutlich niedriger ist als die Haftreibung. Erfindungsgemäß ist also allgemein nur erforderlich, das die maximale Reibkraft FR2max, die im zweiten Reibkontakt vorliegt und in der Regel durch die maximale Haftreibkraft FR2max^{H} definiert ist, größer als die maximale Reibkraft FR3max ist, die im dritten Reibkontakt vorliegt und in der Regel durch die maximale Haftreibkraft FR3max^{H} bestimmt wird (Bedingung (2')). Damit ist im Allgemeinen auch Bedingung (3') erfüllt, so dass auch bei einem Abbremsen das Relativelement in seiner Normallage gehalten wird, bis der Haltezustand erreicht ist.
Vorteilhafterweise wird jedoch auf diese Feinabstimmung der Vorspannung verzichtet, wenn die Bremseinrichtung primär als Halte- bzw. Feststellbremse verwendet wird und nur im Bedarfsfalle zum dynamischen Abbremsen des Fahrkörpers verwendet wird. Ein Bedarfsfall ist beispielsweise ein Ansprechen eines Geschwindigkeitsüberwachungskreises oder ein Stromausfall, usw. In einem solchen Bedarfsfalle ist es dann durchaus gewünscht, dass das Relativelement unverzüglich bis zur Bremslage (B) mitgenommen wird und dann zwangsläufig eine höhere Bremskraft erzeugt. Die Anforderung an die Vorspannung sind dann entsprechend gering, sie ist lediglich ausgelegt um das unbelastete Relativelement (3) wiederum in die Normallage zu bewegen und dort mit geringer Kraft lose zu halten.

Die maximale zweite Reibkraft kann beispielsweise dadurch größer als die maximale dritte Reibkraft vorgegeben werden, dass die zweite Kontaktfläche einen höheren Reibwert aufweist als die dritte Kontaktfläche. Damit lassen sich die Bedingungen (2) bzw. (2') und (3) bzw. (3') erfüllen. Werden Relativ- und aktuierendes Element mit derselben Normalkraft FN beaufschlagt, so ergibt sich damit eine maximale zweite Reibkraft FR2 = µ2 × FN, die größer ist als die maximale dritte Reibkraft FR3 = µ3 × FN. Hierzu können die zweite und dritte Kontaktfläche beispielsweise aus unterschiedlichem Material bestehen. Zu diesem Zweck kann das Relativelement auf der zweiten Kontaktfläche eine Beschichtung zur Erhöhung des Reibwertes µ2 aufweisen und/oder das aktuierende Element kann auf der dritten Kontaktfläche eine Beschichtung zur Reduktion des Reibwertes µ3 aufweisen. In der dritten Kontaktfläche können auch Wälzlager, insbesondere Nadellager zur Darstellung bestimmter Reibwerte angeordnet sein.

In einer bevorzugten Ausführung sind die Reibwerte der ersten und zweiten Kontaktfläche im Wesentlichen gleich, so dass sich im ersten und zweiten Reibkontakt im Wesentlichen gleiche Reibkräfte einstellen, was die Belastungen vorteilhaft gleichmäßiger verteilen kann. Der Begriff "Reibwert" kann vorliegend sowohl den Haft- als auch den Gleit- bzw. Rollreibwert eines Reibkontaktes umfassen, wobei in der praktischen Anwendung der erste und der zweite Reibkontakt in bewährter Art und Weise als Reibbremsbelag ausgeführt ist.

Die maximale zweite Reibkraft kann alternativ oder zusätzlich dadurch größer als die maximale dritte Reibkraft vorgegeben werden, dass die dritte Kontaktfläche relativ zur Normalkraft geneigt ist. Damit wirkt auf die schräge dritte Kontaktfläche eine entsprechend geringere Normalkraft und somit eine entsprechend geringere dritte Reibkraft. Vorteilhafterweise spaltet sich die Normalkraft, die im ersten, zweiten und dritten Reibkontakt wirkt, bei einer geneigten dritten Kontaktfläche in eine Komponente normal zur dritten Kontaktfläche, die die dritte Reibkraft induziert, und eine Komponente tangential zur dritten Kontaktfläche auf, die sich bei Bewegung in eine Richtung im ersten Freiheitsgrad zu der dritten Reibkraft zu einer dritten Gesamtreibkraft addiert, bei der entgegengesetzten Bewegung von dieser subtrahiert. Somit könnte vorteilhaft bei entgegengesetzten Bewegungen in dem ersten Freiheitsgrad unterschiedliche dritte Gesamtreibkräfte dargestellt werden. Vorteilhafterweise ergibt sich bei der Verwendung der geneigten dritten Kontaktfläche bei einer Relativbewegung zwischen Relativ- und aktuierendem Element eine Veränderung der Normalkraft, da beispielsweise Federn, welche zur Erzeugung dieser Normalkraft verwendet werden, ge- oder entspannt werden. Dies wird beispielsweise beim Einsatz in Aufzuganlagen mit teilbalancierten Gegengewichten vorteilhaft verwendet, da damit abhängig von einer allfälligen Rutschrichtung unterschiedliche Bremswirkungen erzeugt werden können.

Wie vorstehend ausgeführt, werden unter dem Begriff "Kraft" in der vorliegenden Anmeldung in dem jeweiligen Freiheitsgrad wirkenden translatorische Kräfte und Drehmomente verstanden. Unterschiedliche Reibkräfte könne daher auch durch unterschiedliche Hebelarme dargestellt werden. So kann beispielsweise eine größere zweite Reibkraft (in diesem Fall ein Drehmoment) dadurch dargestellt werden, dass der zweite Reibkontakt radial weiter von einer Drehachse des beweglichen Elementes beanstandet ist als der dritte Reibkontakt. Bei gleicher Normalkraft ergeben sich damit unterschiedliche Reibkräfte, in diesem Falle Drehmomente.

Bevorzugt können das Relativelement und das aktuierenden Element durch die Normalkraft in dem zweiten Freiheitsgrad so bewegt werden, dass der erste, zweite und dritte Reibkontakt geschlossen wird. Dies ermöglicht eine einfache mechanische Realisierung der Reibkontakte. Insbesondere kann ein Bremselement vorgesehen sein, welches in dem ersten Freiheitsgrad relativ zu dem beweglichen Element fest ist und durch die Normalkraft in dem zweiten Freiheitsgrad so bewegt wird, dass der erste, zweite und dritte Reibkontakt geschlossen wird. Gleichermaßen kann das bewegliche Element relativ zu dem statischen Element durch die Normalkraft in dem zweiten Freiheitsgrad so bewegt, insbesondere elastisch verformt werden, dass der erste, zweite und dritte Reibkontakt geschlossen wird.

In beispielsweise aus der DE 197 37 485 C1 oder der DE 41 06 595 A1 bekannten Weise kann das aktuierende Element, insbesondere durch ein elastisches Mittel, mit der Normalkraft vorgespannt sein und elektromagnetisch und/oder hydraulisch wahlweise gelüftet werden. Bei einem Ausfall einer an einen Elektromagneten angelegten Spannung, einem Druckabfall in einer Hydraulikleitung oder einem Fehler in der Steuerung der Bremseinrichtung wird das aktuierende Element nicht mehr gelüftet, so dass die Normalkraft die Reibkontakte und damit die Bremseinrichtung schließt. Im Falle eines Defektes schließt die Bremseinrichtung damit selbsttätig und automatisch.

Der erfindungsgemässe Aufzugsantrieb beinhaltet dementsprechend eine Bremseinrichtung welche derart ausgeführt ist, dass die Bremseinrichtung bei stillstehendem Fahrkörper bzw. stillstehendem beweglichen Element, in eine Normallage geschalten werden kann in welcher Normallage die Bremseinrichtung eine erste Haltekraft erzeugt. Diese Haltekraft ist ausgelegt um das bewegliche Element im Stillstand zu halten. Weiter wechselt die Bremseinrichtung bei einer allfälligen Bewegung des beweglichen Elementes, unabhängig von einer Bewegungsrichtung, selbsttätig von der Normallage in eine Bremslage. In der Bremslage erzeugt die Bremseinrichtung eine im Wesentlichen verdoppelte oder vervielfachte Haltekraft bzw. Bremskraft.
Vorteilhafterweise ist dieser selbsttätige Wechsel von der Normallage in die Bremslage mittels einer Sensoreinrichtung überwacht.
Der Vorteil dieses Erfindungsteiles ist, dass ein erstes Durchrutschen des beweglichen Elementes mittels Sensoreinrichtung erkannt werden kann und dass sich eine selbsttätige Verstärkung der Haltekraft ergibt, wodurch ein weiteres Durchrutschen verhindert ist.
Vorteilhafterweise ist der Aufzugsantrieb in einem Aufzug verwendet, welche den Fahrkörper jeweils, beispielsweise elektromotorisch oder hydraulisch, geregelt vom Stillstand weg beschleunigt und wiederum zum Stillstand verzögert, wodurch die Bremseinrichtung im Regelfalle nur zum Halten des Fahrkörpers im Stillstand verwendet wird.

Eine erfindungsgemäßer Aufzugsantrieb mit Bremseinrichtung kann eine Mehrzahl von Relativelementen sowie diesen jeweils zugeordnete aktuierende Elementen umfassen, wie dies dem Grundsatz nach beispielsweise aus der DE 197 37 485 C1 bekannt ist. Die vorstehend erläuterten gesamten Reibkräfte ergeben sich dann aus den Summen der ersten und dritten bzw. zweiten Reibkräfte.

Wie vorstehend erläutert, kann eine der möglichen Fehlfunktionen einer Bremseinrichtung darin bestehen, dass eine gesamte Reibkraft, die sich aus der ersten und der dritten Reibkraft zusammensetzt, zu gering ist um das bewegliche Element im Stillstand zu Halten. Diese Fehlfunktion kann erkannt werden, wenn die Sensoreinrichtung erfasst, dass das Relativelement sich nicht in seiner Normallage befindet. Bevorzugt ist dabei eine Bewegung des Relativelementes durch Anschläge begrenzt. Dadurch gelangt bei Erreichen dieser Anschläge die im Vergleich zur dritten Reibkraft höhere zweite Reibkraft zur Anwendung und hält das bewegliche Element. Diese Fehlfunktion kann somit erkannt werden, ohne dass die Funktion des Haltens des beweglichen Elementes im Gesamten gefährdet werden. Es ist lediglich ein Hinweis, dass die Sicherheitsreserve S in Anspruch genommen wird. Die Sicherheit der Bremseinrichtung ist damit erhöht und ein Service kann initialisiert werden.

Eine weitere mögliche Fehlfunktion besteht darin, dass die Bremseinrichtung fehlerhaft nicht gelöst ist, i.e. der erste, zweite und dritte Reibkontakt im Fahrbetrieb geschlossen bleiben. Diese Fehlfunktion kann beispielsweise aus einem Defekt von Bremssteuereinheiten resultieren. Auch diese Fehlfunktion kann erkannt werden, wenn die Sensoreinrichtung erfasst, dass das Relativelement sich nicht in seiner Normallage befindet. Denn, wie vorstehend beschrieben, nimmt in einem solchen Fall das bewegliche Element das Relativelement in dem ersten Freiheitsgrad mit, wodurch dieses aus seiner Normal- in seine Bremslage verlagert wird. Ein Fahrbetrieb kann beispielsweise bei Auftreten einer derartigen Fehlfunktion stillgesetzt werden, bevor die entsprechenden Kontaktflächen überhitzt, verschlissen oder anderweitig Schaden genommen haben.

Besonders vorteilhaft ist hierbei, dass eine Funktionsfähigkeit der Bremseinrichtung und eine genügende Sicherheitsreserve bei jedem normalen Arbeitsspiel der Bremseinrichtung festgestellt werden kann. Dies erhöht die Betriebssicherheit der Bremseinrichtung deutlich.

In der Regel wird eine derartige Bremseinrichtung bei Neuanlagen, vorteilhafterweise direkt zusammen mit einer entsprechenden Antriebseinheit ausgeliefert. Ebenso kann eine entsprechende Bremseinrichtung auch in bestehenden Anlagen und Aufzugsanlagen als Ersatz einer bestehenden Bremseinrichtung verwendet werden. Dadurch kann besonders im Zusammenhang mit einer allfälligen Modernisierung einer Antriebsregelung eine erhöhte Sicherheit erreicht werden. Ein entsprechendes Modernisierungsset kann abgestimmt auf bekannte Aufzugsanlagen vorbereitet werden.

Weitere Aufgaben, Merkmale und Vorteile der vorliegenden Erfindung ergeben sich aus den Unteransprüchen und den nachfolgen beschriebenen Ausführungsbeispielen. Hierzu zeigt, teilweise schematisiert:
- Fig. 1a: eine Bremseinrichtung nach einer ersten Ausführung der vorliegenden Erfindung im gelüfteten Zustand in einem Schnitt I-I in Fig. 1b;
- Fig. 1b: die Bremseinrichtung nach Fig. 1a in einem seitlichen Schnitt;
- Fig. 2a, 2b: die Bremseinrichtung nach Fig. 1 in einem normalen Haltezustand;
- Fig. 3a, 3b: die Bremseinrichtung nach Fig. 1 bei einer Fehlfunktion mit Überwachungslogik;
- Fig. 4: eine Bremseinrichtung nach einer zweiten Ausführung der vorliegenden Erfindung im gelüfteten Zustand in einem seitlichen Schnitt;
- Fig. 5: die Bremseinrichtung nach Fig. 4 in einem normalen Haltezustand;
- Fig. 6: die Bremseinrichtung nach Fig. 4 bei einer Fehlfunktion;
- Fig. 7: eine Prinzipskizze einer dritten Ausführung der vorliegenden Erfindung;
- Fig. 8a, 8b: die Bremseinrichtung nach Fig. 1 mit seriellen Bremsscheiben;
- Fig. 9: ein Aufzugsantrieb welche nicht zur Erfindung gehört, mit angebauter Bremseinrichtung;
- Fig. 10: ein Aufzugsantrieb mit beidseitig eines Traktionsrades angebauter Bremseinrichtung;
- Fig. 11: eine alternative Ausführung eines Aufzugsantriebes die nicht zur Erfindung gehört und
- Fig. 12: ein Detail einer Bremsanordnung bei einem Antrieb nach Fig. 11.
- Fig. 13: ein Beispiel einer Aufzugsanlage
In den Figuren sind für gleichwertige Funktionen die gleichen Bezugszeichen verwendet.

Fig. 1a, 1b zeigen eine Bremseinrichtung wie sie für einen Aufzugsantrieb verwendbar ist, nach einer Ausführung der vorliegenden Erfindung im gelüfteten, nicht bremsenden Zustand in einer seitlichen bzw. frontalen Ansicht. Die Bremseinrichtung umfasst ein statisches Element in Form eines mehrteiligen Gehäuses 1, welches inertial fest ist. In dem Gehäuse 1 ist ein bewegliches Element in Form einer Arbeitswelle 2 drehbar gelagert und weist gegenüber dem Gehäuse 1 den Drehfreiheitsgrad ϕ auf. Auf der Welle sind zwei Bremselemente in Form von Bremsscheiben 5 axial verschieblich, jedoch drehfest, beispielsweise mittels einer Keilwellenverzahnung oder einer Passfeder (nicht dargestellt) angeordnet.

Zwei aktuierende Elemente in Form von Ankerscheiben 4 sind axial verschieblich, jedoch drehfest in dem Gehäuse 1 gelagert. Hierzu sind drei Bolzen 9 über den Umfang verteilt, die Durchgangs- bzw. Sackbohrungen im Gehäuse 1 und den Ankerscheiben 4 durchgreifen und auf denen die Ankerscheiben 4 gleiten.

Zwischen je einer Bremsscheibe 5 und einer Ankerscheibe 4 ist ein Relativelement in Form einer Scheibe 3 axial verschieblich gelagert. Die Scheiben 3 weisen je drei nutartige Aussparungen 10 mit einem Nutgrund auf, die die Bolzen 9 derart durchgreifen, dass sie auf dem jeweiligen Nutgrund aufliegen und so die Scheiben 3 drehbar lagern. Eine Drehung der Scheiben 3 wird durch die Flanken der Nuten 10 formschlüssig begrenzt, wobei die Scheiben um einen gewissen Winkel gedreht werden können, bevor die Bolzen 9 an der jeweiligen Flanken anliegen. Durch zwei Federn, die im Gehäuse 1 aufgenommen sind und sich an den hierzu verlängerten Flanken 10 (in Fig. 1a oben) innen abstützen, werden die Scheiben 3 in ihre in Fig. 1, 2 gezeigte Normallage A vorgespannt, die von einer Sensoreinrichtung 8 erfasst wird.

Fig. 1a, 1b zeigen die Bremseinrichtung im gelüfteten Zustand. Hierzu ziehen Elektromagnete die Ankerscheiben 4 gegen die Spannung einer Druckfeder 7 von den Bremsscheiben 5 weg, die dadurch frei mit der Arbeitswelle 2 drehen können. In diesem Zustand werden die Relativelemente 3 durch die oben erwähnten Federn in ihrer Normallage gehalten, was einen fehlerfreien Betrieb anzeigt.

Fig. 2a, 2b zeigen die Bremseinrichtung im geschlossenen Zustand. Hierzu werden die Elektromagnete nicht mehr mit Energie versorgt, so dass die Ankerscheiben 4 durch die Federn 7 mit einer Normalkraft FN in Richtung eines zweiten, axialen Freiheitsgrades y beaufschlagt werden. Mit derselben Normalkraft drücken die Ankerscheiben 4 die Relativelemente 3 gegen die Bremsscheiben 5, die hierdurch axial verschoben werden und mit derselben Normalkraft gegen das Gehäuse 1 gepresst werden.

Unter dieser Normalkraft FN schließen sich in einer ersten Kontaktfläche 6.1 zwischen Gehäuse 1 und Bremsscheibe 5, in einer zweiten Kontaktfläche 6.2 zwischen Bremsscheibe 5 und Relativelement 3 bzw. in einer dritten Kontaktfläche 6.3 zwischen Relativelement 3 und Ankerscheibe 4 ein erster, zweiter bzw. dritter Reibkontakt. Dabei herrscht aufgrund der sich drehenden Arbeitswelle 2 im ersten und zweiten Reibkontakt von Anfang an Gleitreibung, so dass sich eine erste bzw. zweite Reibkraft (bzw. ein Reibdrehmoment) FRi^{G} = µi^{G} × FN (i=1, 2) einstellt. Dabei bezeichnet µi^{G} den Gleitreibwert im ersten bzw. zweiten Reibkontakt.

Im dritten Reibkontakt herrscht zunächst Haftreibung, da Relativelement 3 und Ankerscheibe 4 relativ zueinander ruhen. Die maximal wirkende dritte Reibkraft FR3max ist damit durch FR3max^{H} = µ3^{H} × FN gegeben, wobei µ3^{H} den Haftreibwert im dritten Reibkontakt angibt. Dieser ist so gewählt, dass die maximale dritte Haftreibkraft größer als die zweite Gleitreibkraft ist: $μ ⁢ {3}^{H} > μ ⁢ {2}^{G}$ $⇒ μ ⁢ {3}^{H} \times FN > μ ⁢ {2}^{G} \times FN$ $⇒ FR ⁢ 3 ⁢ {max}^{H} > {FR ⁢ 2}^{G}$

Durch die Haftkraftreserve (FR3max^{H} - FR2^{G}) wird das Relativelement 3 in seiner Normallage A gehalten, während die Bremsscheibe 5 an ihm gleitet. Stoppt die Arbeitswelle 2 schließlich (Fig. 2), so wechseln auch der erste und zweite Reibkontakt von Gleit- zu Haftreibung. Da die Haftreibwerte µ1^{H} = µ2^{H} >>µ3^{H} gewählt sind, ist nun die maximale zweite Reibkraft FR2max größer als die maximale dritte Reibkraft FR3max. Hierbei ist zu beachten, dass der Einfachheit halber jeweils nur von einem Reibwert µi^{H}, µi^{G} gesprochen wird. In der Realität ist jeder dieser Reibwerte mit einem Streubereich bzw. Toleranz behaftet. Beispielsweise ist also die Definition µ3^{H} > µ2^{G} so zu verstehen, dass der Wert von µ3^{H}, unabhängig von seiner Toleranzlage, grösser als der Wert von µ2^{G}, unabhängig von dessen Toleranzlage, ist. Bevorzugt werden die Toleranzgrenzen daher so gewählt, dass die erläuterten Beziehungen auch noch für Reibkräfte bzw. Reibwerte gelten, die an den Toleranzgrenzen liegen, um auch bei in der Praxis auftretenden Streuungen innerhalb der Toleranzen die erfindungsgemäße Funktionalität zu gewährleisten.

Eine mögliche Fehlfunktion der Bremseinrichtung besteht darin, dass sich die Bremseinrichtung fehlerhaft nicht löst, wenn die Arbeitswelle wieder in Betrieb genommen wird. In diesem Fall übt die Arbeitswelle 2 über die Bremsscheibe 5, ausgehend von der vorstehend mit Bezug auf Fig. 2 beschriebenen Halteposition, eine Kraft auf den noch geschlossenen ersten, zweiten und dritten Reibkontakt aus. Da die maximale dritte Reibkraft aufgrund der Wahl der Reibwerte µ1^{H} =µ2^{H} >> µ3^{H} am geringsten ist, wechselt zuerst der dritte Reibkontakt von Haft- zu Gleitreibung, das Relativelement 3 beginnt sich relativ zur Ankerscheibe 4 zu drehen. Dabei dreht sich das Relativelement in die in Fig. 3 gezeigte Bremslage B, was von der Sensoreinrichtung 8 erfasst wird. Diese gibt daraufhin eine Zustandsinformation an eine Überwachungslogik 11. Die Überwachungslogik 11 wertet das Signal der Sensoreinrichtung 8 unter Benutzung weiterer Signale, wie beispielsweise Bewegungs- oder Geschwindigkeitszustand des Fahrkörpers bzw. des beweglichen Elementes 2 und/oder eines Bremssignals, welches anzeigt ob die Bremse zu oder offen ist, aus und gibt eine allfällige Fehlerinformation an eine Aufzugsteuerung (nicht dargestellt) aus, die den Antrieb der Arbeitswelle 2 stoppt und so ein Durchglühen der Bremsscheiben 5 verhindert und eine entsprechende Servicemitteilung auslöst.

Eine weiter mögliche Fehlfunktion der Bremseinrichtung besteht darin, dass die von der Bremseinrichtung aufgebrachte Haltekraft nicht ausreicht. Wiederum ausgehend von der mit Bezug auf Fig. 2 beschriebenen Halteposition ist die in der Normallage A maximal von der Bremseinrichtung aufgebrachte Bremskraft FRmax aufgrund der Ausführung mit zwei Bremsscheiben $FRmax = 2 \times \left(μ⁢{1}^{H}+μ⁢{3}^{H}\right) \times FN$

Wie vorstehend ausgeführt, können dabei aufgrund des Drehfreiheitsgrades (ϕ in den Gleichungen an Stelle von translatorischen Kräften auch Drehmomente eingesetzt werden. Reichen nun die Reibkräfte nicht aus, beginnt sich die Arbeitswelle 2 zu drehen. Da die maximale dritte Reibkraft aufgrund der Wahl der Reibwerte µ1^{H} = µ2^{H} >> µ3^{H} am geringsten ist, wechselt dabei der dritte Reibkontakt von Haft- zu Gleitreibung, während im zweiten Reibkontakt weiterhin Haftreibung vorliegt. Das Relativelement 3 beginnt sich relativ zur Ankerscheibe 4 zu drehen. Dabei dreht sich das Relativelement wiederum in die in Fig. 3 gezeigte Bremslage B, was von der Sensoreinrichtung 8 erfasst wird. Diese gibt daraufhin eine Fehlfunktionsmeldung wie vorgängig beschrieben beispielsweise über eine Überwachungslogik an eine Aufzugsteuerung (nicht dargestellt) aus.

In der Bremslage B (Fig. 3) verhindert der Formschluss zwischen Bolzen 9 und den Flanken der Aussparung 10 ein Weiterdrehen des Relativelementes 3, dieses wird dadurch in dem ersten Freiheitsgrad ϕ gegenüber dem Gehäuse 1 fest. Damit überträgt nun das Relativelement 3 die größere zweite Haftreibkraft auf die Bremsscheibe 5, die gesamte Bremskraft erhöht sich mithin auf $FR = 2 \times \left(μ⁢{1}^{H}+μ⁢{2}^{H}\right) \times FN$

Da die Bremseinrichtung so ausgelegt ist, dass in Normalfall die im ersten und dritten Reibkontakt zur Verfügung gestellte Reibkraft gemäß Gleichung (6) zum Halten der Arbeitswelle 2 ausreicht, ist damit eine Sicherheitsreserve von (µ1^{H} + µ2^{H}) /(µ1^{H} + µ3^{H}) gegeben.

Fig. 4 zeigt eine Bremseinrichtung nach einer zweiten Ausführung im gelüfteten Zustand in einem seitlichen Schnitt. Diese Bremseinrichtung ist für eine Aufzugsanlage vorgesehen, bei der die Bremseinrichtung 24.1, 24.2 an eine Bremsscheibe eines Aufzugsantriebes, wie in den Fig. 11 und 12 dargestellt angebaut ist oder bei dem sich das Gehäuse 1, welches an einer Aufzugkabine 16, ähnlich wie in Fig. 13 dargestellt, befestigt sein kann, in einem ersten Freiheitsgrad x längs einer Bremsschiene 2, 15 bewegt.

Bei gelüfteter Bremseinrichtung (Fig. 4) zieht ein Elektromagnet ein Ankerelement 4 gegen die Vorspannung einer Druckfeder 7 in einem zweiten Freiheitsgrad y in das Gehäuse 1, so dass das Gehäuse 1 längs der Bremsschiene reibungsfrei gleiten kann.

Zum Abbremsen der Aufzugkabine 16 wird der Elektromagnet (oder andere geeignete Lüftantriebe) abgeschaltet (Fig. 5), die Druckfeder 7 presst das Ankerelement 4 in dem zweiten Freiheitsgrad y mit einer Normalkraft FN gegen ein Relativelement 3, welches in dem Ankerelement 4 längs des ersten Freiheitsgrades x verschieblich angeordnet ist und durch beidseitige Druckfedern in einer Normallage A (Fig. 4, 5) gehalten wird. Hierdurch wird auch das Relativelement 3 mit der Normalkraft FN gegen die Bremsschiene 2, 15 gepresst, die ihrerseits gegen das Gehäuse 1 gedrückt wird. Dabei werden in einer ersten Kontaktfläche 6.1, in der die Bremsschiene 2 gegen das Gehäuse 1 gepresst wird, in einer zweiten Kontaktfläche 6.2, in der das Relativelement 3 die Bremsschiene 2 berührt, und in einer dritten Kontaktfläche 6.3, in der Ankerelement 4 und Relativelement 3 miteinander in Kontakt sind, ein erster, zweiter bzw. dritter Reibkontakt geschlossen. Im ersten und zweiten Reibkontakt liegt dabei aufgrund der sich relativ zum Gehäuse 1 bewegenden Bremsschiene 2 Gleitreibung vor, im dritten Reibkontakt zwischen dem relativ zueinander ruhenden Relativ- und Ankerelement 3, 4 Haftreibung.

Wie im ersten Ausführungsbeispiel sind die Haftreibwerte µ1^{H} = µ2^{H} >> µ3^{H} gewählt. Gleichwohl sind die Gleitreibwerte µ1^{G} = µ2^{G} in der ersten und zweiten Kontaktfläche kleiner der Haftreibwert µ3^{H} in der dritten Kontaktfläche. Da alle Kontaktflächen mit derselben Normalkraft FN beaufschlagt sind, ist die Gleitreibkraft im ersten und zweiten Reibkontakt niedriger als die maximale Haftreibkraft im dritten Reibkontakt: $μ ⁢ {1}^{G} = μ ⁢ {2}^{G} < μ ⁢ {3}^{H} < μ ⁢ {1}^{H} = μ ⁢ {2}^{H}$ $⇒ FR ⁢ {1}^{G} = FR ⁢ {2}^{G} < FR ⁢ {3 ⁢ max}^{H}$

Daher gleitet die Bremsschiene 2, 15 im ersten und zweiten Reibkontakt, das Relativelement 3 bleibt in seiner durch die Druckfedern vorgespannten Normallage A (Fig. 5). Im Stillstand wechseln dann auch der erste und zweite Reibkontakt von Gleit- zu Haftreibung, die Gesamtreibkraft, mit der das Gehäuse 1 die Bremsschiene 2 hält, ist durch die Haftreibung im ersten und dritten Reibkontakt begrenzt: $FRmax = \left(μ⁢{1}^{H}+μ⁢{3}^{H}\right) \times FN$

Wie beim ersten Ausführungsbeispiel führt eine blockierende Bremseinrichtung, die sich trotz Bewegung des Gehäuses 1 relativ zur Bremsschiene 2 nicht löst, ebenso wie eine zu geringe Gesamtreibkraft FRmax nach Gleichung (6") zu einem Mitnehmen des Relativelementes 3 durch die Bremsschiene 2 im ersten Freiheitsgrad x, bis dieses an einem oberen Anschlag im Ankerelement 4 gestoppt wird (nicht dargestellt). Dabei registriert ein Sensor 8 den Übergang des Relativelementes von der Normallage A (Fig. 5) in diese Bremslage B (Fig. 6) und gibt eine Fehlfunktionsmeldung aus. Sobald das Relativelement durch den (nicht dargestellten) Anschlag in dem ersten Freiheitsgrad x gegenüber dem Ankerelement 4 festliegt, wirkt in der zweiten Kontaktfläche 6.2 die zweite Reibkraft FR2 der Bewegung entgegen, die Gesamtreibkraft erhöht sich von FR = (µ1 + µ3) × FN auf FR = (µ1 + µ2) × FN.

Im ersten und zweiten Ausführungsbeispiel wurde die maximale zweite und dritte Reibkraft jeweils durch entsprechende Wahl der Reibwerte µ2 ,µ3, insbesondere der Haftreibwerte µ2^{H}, µ3^{H} realisiert. Alternativ oder zusätzlich können die unterschiedlichen maximalen Reibkräfte jedoch auch dadurch realisiert werden, dass die dritte Kontaktfläche 6.3 relativ zur Normalkraft geneigt ist. Hierzu zeigt Fig. 7 in einer Prinzipskizze die an einem Relativelement 3 angreifenden Kräfte bei Beaufschlagung mit der gemeinsamen Normalkraft FN. Das in Fig. 7 gezeigte Prinzip kann beispielsweise beim ersten oder zweiten Ausführungsbeispiel umgesetzt sein, wobei dann gleiche Bezugszeichen gleichen Elementen entsprechen, das aktuierende Element 4 in Fig. 7 also beispielsweise der Ankerscheibe 4 im ersten oder dem Ankerelement 4 im zweiten Ausführungsbeispiel entspricht.

Es sei zunächst angenommen, dass das gehaltene bewegliche Element 2 sich unter Einfluss äußerer Kräfte, beispielsweise der Last einer Aufzugkabine, im ersten Freiheitsgrad x in positiver Richtung (nach oben in Fig. 7) zu bewegen sucht. Dann stellt sich bei Beaufschlagung des aktuierenden Elementes 4 mit der Normalkraft FN in der zweiten Kontaktfläche 6.2 eine Reibkraft FR2 ein, die der Summe der übrigen am beweglichen Element 2 angreifenden Kräfte entgegengesetzt gleich groß ist, jedoch maximal FR2max = µ2^{H} × FN werden kann.

Die in der dritten, um den Winkel (π- α) gegen die Normalkraft FN geneigten Kontaktfläche 6.3 wirkende Normalkraft FN spaltet sich in zwei Komponenten auf, wobei die eine Komponente FN × sin(α) senkrecht zur dritten Kontaktfläche 6.3 steht, die andere Komponente FN × cos(α) tangential zur dritten Kontaktfläche 6.3 orientiert ist. Die in der dritten Kontaktfläche 6.3 maximal wirkenden dritte Reibkraft ergibt sich damit aus der einen Komponente zu FR3max = µ3^{H} × sin(α) × FN. Durch geeignete Wahl des Neigungswinkels α kann damit beispielsweise bei gleichem Haftreibwert eine niedrigere maximale dritte Reibkraft vorgegeben werden. Projiziert man diese Reibkraft noch in den ersten Freiheitsgrad x, so wirkt einer Bewegung des Relativelementes 3 relativ zum aktuierenden Element 4 in dem ersten Freiheitsgrad nur noch maximal eine Haftreibkraft von FR3max = µ3^{H} × sin²(α) × FN entgegen.

Wie man weiter aus Fig. 7 erkennt, wirkt einer Bewegung des Relativelementes 3 relativ zum aktuierenden Element in dem ersten Freiheitsgrad x in positiver Richtung (nach oben in Fig. 7) zusätzlich eine Komponente FN × cos(α) entgegen, die insofern die insgesamt wirksame maximale dritte Reibkraft erhöht. Bei einer Bewegung in negativer Richtung (nach unten in Fig. 7) vermindert diese Komponenten FN × cos(α) hingegen die wirksame maximale dritte Reibkraft, so dass sich in beide Bewegungsrichtungen unterschiedliche maximale dritte Reibkräfte ergeben. Dies kann vorteilhaft genutzt werden, wenn beispielsweise die Aufzugkabine, die durch die Bremseinrichtung gehalten wird, nur teilbalanciert ist, i.e. das bewegliche Element 2 in einer Bewegungsrichtung stärker gehalten werden muss als in der anderen.

Im Weiteren ergibt sich bei einer Verschiebung des Relativelementes 3 relativ zum aktuierenden Element 4 zwangsläufig eine Veränderung eines Zustellweges entlang des Freiheitsgrades y. Diese Veränderung bewirkt eine Zu- oder Abnahme der Normalkraft FN entsprechend einer Kraftcharakteristik von Zustellaktoren wie beispielsweise der Druckfeder 7 (Fig. 4 bis 6). Damit kann eine Bremskraft entsprechend einer Bewegungs- oder Bremsrichtung beeinflusst werden.

Die Ausführungsbeispiele nehmen Bezug auf eine Abstimmung der Gleit- und Haftreibwerte der Reibflächen, um sowohl beim alleinigen Halten wie auch beim Abbremsen und nachfolgendem Halten eine Fehlfunktion sicher detektieren zu können. Dies wird erreicht, indem die Bedingung $μ ⁢ {2}^{G} < μ ⁢ {3}^{H} < μ ⁢ {2}^{H}$ erfüllt wird. Dies ist nicht zwingend, da in vielen heutigen Anwendungsfällen eine Bremseinrichtung im Normalfall nur zum Halten, bspw. einer Aufzugskabine im Stillstand verwendet wird. Eine Verwendung der Bremseinrichtung zum Bremsen ist lediglich in einem Fehlerfalle erforderlich und stellt somit schon selbst eine Fehlersituation dar. Es ist in diesen Einzelfällen nicht erforderlich, dass das Relativelement 3 in seiner Normallage verbleibt. Es darf durchaus von seiner Normallage in die Bremslage verschoben werden, wodurch dann die entsprechend höhere Bremskraft $FR = FR ⁢ 1 + FR ⁢ 2$ zur Anwendung gelangt. Dies kann erreicht werden, indem die Reibwerte µ3^{H}, µ3^{G} der dritten Kontaktfläche deutlich kleiner als die Reibwerte µ2^{H}, µ2^{G} der zweiten Kontaktfläche gewählt werden. $μ ⁢ {3}^{G} < μ ⁢ {3}^{H} < < μ ⁢ {2}^{G} < μ ⁢ {2}^{H}$

Selbstverständlich sind Kombinationen der gezeigten Ausführungsformen möglich. So können beispielsweise mehrere zweite und dritte Kontaktflächen zu einer ersten Kontaktfläche kombiniert werden, wodurch die Sicherheitsreserve zusätzlich vergrössert wird.

In einer bevorzugten Ausführungsvariante ist die Bremseinrichtung 24.1, 24.2 wie in den Fig. 10 dargestellt in einen Antrieb 20 einer Aufzugsanlage 18 (wie sie nachfolgend mit Bezug auf Fig. 13 erläutert ist) ein- oder angebaut. Der Antrieb 20 beinhaltet ein oder mehrere Treibscheiben oder Traktionsräder 22 welche in eine Antriebswelle 2 integriert oder aufgebracht ist. Die Antriebswelle 2 ist von einem Motor 21 angetrieben und von der Bremseinrichtung 24.1, 24.2 im Stillstand gehalten bzw. bedarfsweise gebremst. Fallweise kann zwischen Motor 21 und Antriebswelle 2 eine Übersetzung angeordnet sein. Der Antrieb 20 beinhaltet somit auch die Bremseinrichtung 24.1, 24.2 welche in der Regel auf zwei im Wesentlichen identische Einheiten aufgeteilt ist. Jede der Einheiten ist in ihrer Bremslage (B) für sich genommen in der Lage den bewegten Fahrkörper an- und festzuhalten. Gemäss einer ersten Ausführungsart des Antriebes sind die beiden Einheiten zu einer einzigen Bremseinrichtung zusammengebaut und an einem Ende der Antriebswelle angeordnet. Die Antriebswelle entspricht in dieser Ausführungsart dem beweglichen Element 2. Diese Anordnungsart ist kostengünstig, da die Bremseinrichtung beispielsweise als komplette Einheit vormontiert werden kann.
Gemäss einer erfindungsgemässen Ausführungsart des Antriebes 20 sind die beiden Einheiten der Bremseinrichtung 24.1, 24.2 an den beiden Enden der Antriebswelle 2 angebaut. Das bedeutet, dass die Treibscheibe 22 zwischen den Einheiten der Bremseinrichtung 24.1, 24.2 angeordnet ist. Beim Abbremsen wird somit ein Brems- oder Haltemoment von der Treibscheibe 22 weg auf die beiden Einheiten verteilt. Somit ergeben sich deutlich bessere Kraftverteilungen in der Antriebswelle 2 und ein Versagensrisiko der Bremseinrichtung wegen einem Bruch der Antriebswelle 2 ist reduziert.
Im Idealfall ist die Bremswirkung zwischen Normallage und Bremslage verdoppelt. Dies ist dann der Fall, wenn der Reibwert µ3 in der dritten Kontaktfläche annähernd Null ist. Unter Verwendung von Bremsanordnung mit mehreren hintereinander geschalteten Bremseinrichtungen 24.1, 24.2 wie beispielsweise in den Fig. 8a und 8b dargestellt, kann die Bremskraftverstärkung zwischen Normal- und Bremslage beeinflusst werden. Werden beispielsweise mehrere Bremsscheiben 5 und relative Elemente 3 oder statische Elemente 1 hintereinander angeordnet kann, durch die Ausführung des Freilaufweges der einzelnen relativ- bzw. statischen Elemente, eine gewünschte Bremsverstärkungen erreicht werden. Im Beispiel gemäss Fig. 8a und 8b sind drei zweite Kontaktflächen 6.2, welche erst in der Bremslage zur Wirkung gelangen zu einer ersten Kontaktfläche 6.1 angeordnet. Unter Vernachlässigung der Reibkraft der dritten Kontaktfläche 6.3 ergibt sich somit eine Vervierfachung der Bremskraft bei Erreichen der Bremslage. Ein Fachmann kann beliebige Kombinationen bestimmen

Fig. 11 und Fig. 12 zeigen eine alternative Anordnung eines Aufzugsantriebes 20 mit Bremseinrichtungen die nicht zur Erfindung gehören. Hierbei sind mehrere Bremseinrichtungen 24.1, 24.2, 24.3, usw. wie in Fig.4 bis 6 beschrieben über einen Umfang einer Bremsscheibe 2, welche mit der Antriebswelle eine Einheit bildet, verteilt angeordnet.

Fig. 13 zeigt eine Aufzugsanlage 18 mit Aufzugsantrieb 20 welcher im oberen Bereich eines Fahrschachtes 12 angeordnet ist. Der Aufzugsantrieb 20 treibt mittels des Traktionsrades 22 über Trag- und Treibmittel 13 die Aufzugskabine 16. Das Trag- und Treibmittel 13 verbindet die Aufzugskabine 16 mit einem Gegengewicht 17, so dass sich entsprechend einer Treibrichtung des Aufzugsantriebes die Kabine 16 aufwärts, und das Gegengewicht 17 abwärts bewegt bzw. bei geänderter Drehrichtung des Aufzugsantriebs entsprechend umgekehrt. Wird der Aufzugsantrieb 20 durch seine Bremseinrichtungen 24.1, 24.2 gehalten, befinden sich auch Kabine und Gegengewicht 17 im Halt bzw. im Stillstand. Im dargestellten Beispiel sind Kabine 16 und Gegengewicht 17 über Umlenkrollen 14 mit dem Trag- und Treibmittel 13 verbunden. Damit werden die auf den Antrieb 20 wirkenden Kräfte halbiert.
Alternativ kann der Antrieb 20 auch anstelle einer der Umlenkrollen 14 angeordnet sein.

Die beiden Einheiten der Bremseinrichtung an den beiden Enden der Antriebswelle 2 angebaut. Das bedeutet, dass die Treibscheibe 22 zwischen den Einheiten der Bremseinrichtung 24.1, 24.2 angeordnet ist. Beim Abbremsen wird somit ein Brems- oder Haltemoment von der Treibscheibe 22 weg auf die beiden Einheiten verteilt. Somit ergeben sich deutlich bessere Kraftverteilungen in der Antriebswelle 2 und ein Versagensrisiko der Bremseinrichtung wegen einem Bruch der Antriebswelle 2 ist reduziert.

Werden die einzelnen Einheiten oder Einrichtungen der Bremsanordnung, vorzugsweise Einheiten wie sie in den Ausführungsvarianten der Fig. 4 bis Fig. 7 dargestellt und erläutert sind, direkt an der Aufzugskabine angeordnet, ist es vorteilhaft die Bremseinheiten auf beide Seiten der Aufzugskabine aufzuteilen. Die resultierenden Brems- und Haltekräfte können damit je hälftig in die entsprechenden Brems- oder Führungsschienen eingeleitet werden. Wird in entsprechender Weise die Bremsanordnung auf beispielsweise vier Bremseinrichtungen aufgeteilt, sind vorteilhafterweise je zwei der Bremseinrichtungen unterhalb der Aufzugskabine und die restlichen zwei Bremseinrichtungen im oberen Bereich der Aufzugskabine angeordnet. Dadurch wird nicht nur die Krafteinleitung in die Brems- oder Führungsschienen optimiert, sondern es wird auch die Krafteinleitung in die Aufzugskabine selbst optimiert.
Der Fachmann erkennt weitere vorteilhafte Anordnungen. So verteilt er beispielsweise die Bremseinheiten auf Aufzugskabine und Gegengewicht oder auf Kabine, bzw. Gegengewicht und Umlenkrollen bzw. Treibscheiben. Dies ermöglicht eine Verteilung der Brems- und Haltekräfte auf verschiedene Bauteile oder Lastzonen. Dadurch wird die Funktionssicherheit erhöht da einzelne Bauteile nur noch mit Teilkräften belastet werden.

## Patentansprüche

1. Aufzugsantrieb (20) zum Antreiben und zum Halten einer Aufzugskabine (16) bzw, eines Fahrkörpers, beinhaltend
- ein Traktionsrad (22) zum Bereitstellen einer Antriebs- und/oder Haltekraft für die Aufzugskabine (16) bzw. den Fahrkörper,
- einen Motor (21) zum Antreiben des Traktionsrades (22);
- eine Bremsanordnung zum Halten des Traktionsrades (22), und
- eine Antriebswelle (2), welche das Traktionsrad (22), den Motor (21) und die Bremsanordnung miteinander verbindet,
wobei die Bremsanordnung mindestens zwei Bremseinrichtungen (24.1, 24.2) aufweist,
**dadurch gekennzeichnet, dass** Traktionsrad (22) zwischen den Bremseinrichtungen (24.1, 24.2) angeordnet ist
und wobei die Bremseinrichtungen (24.1, 24.2) im Wesentlichen an den Enden der Antriebswelle (2) angeordnet sind.

2. Aufzugsantrieb (20) gemäss Anspruch 1, **dadurch gekennzeichnet, dass** die beidseitig des Traktionsrades (22) angeordneten Bremseinrichtungen (24.1, 24.2) einzeln angesteuert werden, so dass eine Überwachungslogik (11) feststellen kann, ob eine Bremseinrichtung (24.1, 24.2) alleine in der Lage ist, die Aufzugskabine (16) im Stillstand zu Halten.

3. Aufzugsantrieb (20) gemäss Anspruch 2, **dadurch gekennzeichnet,**
- **dass** eine Ansteuerung der Bremseinrichtungen (24.1, 24.2) zum Schliessen derselben mit zeitlichem Verzug erfolgt, oder
- **dass** während eines Halts der Aufzugskabine (16) eine Bremseinrichtung (24.1,24.2) kurzzeitig geöffnet wird,
und die Überwachungslogik (11) während des Zeitraums, in dem eine der Bremseinrichtung (24.1, 24.2) geschlossen ist, feststellt, ob die eine Bremseinrichtung (24.1, 24.2) alleine in der Lage ist, die Aufzugskabine (16) im Stillstand zu Halten.

4. Aufzugsantrieb gemäss einem der vorgängigen Ansprüche, wobei die Bremseinrichtung (24.1, 24.2) mit
- einem statischen Element (1),
- einem beweglichen Element (2), welches relativ zu dem statischen Element in einem ersten Freiheitsgrad (ϕ; x) entsprechend einer Fahrrichtung des Fahrkörpers beweglich ist, wobei zwischen dem statischen Element (1) und dem beweglichen Element (2) durch eine Normalkraft (FN), die in einem zweiten Freiheitsgrad (y) wirkt, ein erster Reibkontakt in einer ersten Kontaktfläche (6.1) geschlossen werden kann, wobei in dem ersten Reibkontakt eine erste Reibkraft (FR1) einer Bewegung des beweglichen Elementes relativ zu dem statischen Element (1) entgegenwirkt, sowie
- einem Relativelement (3), welches in dem zweiten Freiheitsgrad (y) in Richtung des beweglichen Elements (2) zustellbar ist, wobei zwischen dem beweglichen Element (2) und dem Relativelement (3) durch die Normalkraft (FN) ein zweiter Reibkontakt in einer zweiten Kontaktfläche (6.2) geschlossen ist, wobei in dem zweiten Reibkontakt eine zweite Reibkraft (FR2) einer Bewegung des beweglichen Elements relativ zu dem Relativelement, entgegenwirkt,
versehen ist, **dadurch gekennzeichnet,**
**dass** das Relativelement (3) in dem ersten Freiheitsgrad (ϕ; x) gegenüber dem statischen Element (1) zwischen einer Normallage (A) und einer Bremslage (B) beweglich ist, wobei das Relativelement (3) in die Normallage (A) vorgespannt ist.

5. Aufzugsantrieb (20) gemäss Anspruch 4, **dadurch gekennzeichnet, dass** eine Bewegung des Relativelements (3) über die Bremslage (B) hinaus gesperrt ist.

6. Aufzugsantrieb (20) gemäss einem der vorgängigen Ansprüche 4 oder 5, wobei die Bremseinrichtung (24.1, 24,2) weiter enthält
- ein aktuierendes Element (4), welches in dem ersten Freiheitsgrad (ϕ; x) gegenüber dem statischen Element (1) fest ist und welches in dem zweiten Freiheitsgrad (y) in Richtung des beweglichen Elements (2) zustellbar ist, wobei zwischen dem aktuierenden Element (4) und dem Relativelement (3), in zugestelltem Zustand, durch die Normalkraft (FN) ein dritter Reibkontakt in einer dritten Kontaktfläche (6.3) geschlossen ist, in dem eine dritte Reibkraft (FR3) einer Bewegung des Relativelements (3) relativ zu dem aktuierenden Element (4) entgegenwirkt;
wobei die zweite und dritte Kontaktfläche (6.2, 6.3) so ausgebildet sind, dass eine maximale zweite Reibkraft (FR2max) der zweiten Kontaktfläche (6.2) größer als eine maximale dritte Reibkraft (FR3max) der dritten Kontaktfläche (6.3) ist.

7. Aufzugsantrieb (20) gemäss einem der vorgängigen Ansprüche 4 bis 6, **dadurch gekennzeichnet, dass** die Bremseinrichtung (24.1, 24.2) weiter eine Sensoreinrichtung (8) zur Erfassung der Normal- und/oder Bremslage (A, B) des Relativelements (3) umfasst..

8. Aufzugsantrieb (20) nach Anspruch 7, **dadurch gekennzeichnet, dass** die Überwachungslogik (11) Signale der Sensoreinrichtung (8), ein Steuersignal der Bremseinrichtung (24.1, 24.2) und einen Bewegungszustand des beweglichen Elementes (2) auswertet und eine Funktion der Bremseinrichtung (24.1, 24.2) bestimmt.

9. Aufzugsantrieb (20) nach Anspruch 8, **dadurch gekennzeichnet, dass** die Überwachungslogik (11) als Funktion eine Fehlfunktion feststellt, wenn
- das Steuersignal der Bremseinrichtung (24.1, 24.2) "zu" anzeigt, der Bewegungszustand des beweglichen Elementes (2) "0" anzeigt und das Relativelement (3) sich in seiner Bremslage (B) befindet; oder
- das Steuersignal der Bremseinrichtung (24.1, 24.2) "offen" anzeigt, der Bewegungszustand des beweglichen Elementes (2) "≠0" anzeigt und das Relativelement (3) sich in seiner Bremslage (B) befindet.

10. Aufzugsantrieb (20) gemäss einem der vorgängigen Ansprüche 8 oder 9, **dadurch gekennzeichnet, dass** die Überwachungslogik (11) als Funktion eine Normal-Funktion feststellt, wenn
- das Steuersignal der Bremseinrichtung (24.1, 24.2) "zu" anzeigt, der Bewegungszustand des beweglichen Elementes (2) "0" anzeigt und das Relativelement (3) sich in seiner Normallage (A) befindet; oder
- das Steuersignal der Bremseinrichtung (24.1, 24.2) "zu" anzeigt, der Bewegungszustand des beweglichen Elementes (2) "≠0" anzeigt und das Relativelement (3) sich in seiner Bremslage (B) befindet; oder
- das Steuersignal der Bremseinrichtung (24.1, 24.2) "offen" anzeigt, der Bewegungszustand des beweglichen Elementes (2) "≠0" anzeigt und das Relativelement (3) sich in seiner Normallage (A) befindet.

11. Aufzugsatrieb (20) gemäss einem der vorgängigen Ansprüche 6 bis 10, **dadurch gekennzeichnet, dass** die zweite Kontaktfläche (6.2) der Bremseinrichtung (24.1, 24.2) einen höheren Reibwert (µ), insbesondere einen höheren Haftreibwert (µ^{H}) aufweist als die dritte Kontaktfläche (6.3).

12. Aufzugsantrieb (20) gemäss einem der vorgängigen Ansprüche 6 bis 11, **dadurch gekennzeichnet, dass** die dritte Kontaktfläche (6.3) der Bremseinrichtung (24.1, 24.2) relativ zur Normalkraft (FN) geneigt ist.

13. Aufzugsantrieb (20) gemäss einem der vorgängigen Ansprüche 6 bis 12, **dadurch gekennzeichnet, dass** das Relativelement (3) und/oder das aktuierende Element (4) der Bremseinrichtung (24.1, 24.2) durch die Normalkraft (FN) in dem zweiten Freiheitsgrad (y) so bewegt werden, dass der erste, zweite und dritte Reibkontakt geschlossen wird.

14. Aufzugsantrieb (20) gemäss einem der vorgängigen Ansprüche 6 bis 13, **dadurch gekennzeichnet, dass** die Bremseinrichtung (24.1, 24.2) weiter ein Bremselement (5) umfasst, welches in dem ersten Freiheitsgrad (ϕ) relativ zu dem beweglichen Element (2) fest ist und durch die Normalkraft (FN) in dem zweiten Freiheitsgrad (y) so bewegt wird, dass der erste, zweite und dritte Reibkontakt geschlossen wird.

15. Aufzugsantrieb (20) gemäss einem der vorgängigen Ansprüche 6 bis 14, **dadurch gekennzeichnet, dass** das bewegliche Element (2) und das statische Element (1) der Bremseinrichtung (24.1, 24.2) durch die Normalkraft (FN) in dem zweiten Freiheitsgrad (y) relativ zueinander so bewegt, insbesondere verformt, werden, dass der erste, zweite und dritte Reibkontakt geschlossen wird.

16. Aufzugsantrieb (20) gemäss einem der vorgängigen Ansprüche 6 bis 15, **dadurch gekennzeichnet, dass** das aktuierende Element (4) der Bremseinrichtung (24.1, 24.2), insbesondere durch ein elastisches Mittel (7), mit der Normalkraft (FN) vorgespannt ist und elektromagnetisch und/oder hydraulisch wahlweise gelüftet wird.

17. Aufzugsantrieb (20) gemäss einem der vorgängigen Ansprüche 6 bis 16, **dadurch gekennzeichnet, dass** die Bremseinrichtung (24.1, 24.2) eine Mehrzahl von Relativelementen (3) sowie diesen jeweils zugeordneten aktuierenden Elementen (4) umfasst, wobei zwischen jedem Relativelement (3) und dem beweglichen Element (2) durch eine Normalkraft (FN) ein zweiter Reibkontakt in einer zweiten Kontaktfläche (6.2) und zwischen jedem Relativelement (3) und dem zugeordneten aktuierenden Elementen (4) durch die Normalkraft (FN) ein dritter Reibkontakt in einer dritten Kontaktfläche (6.3) geschlossen wird.

18. Verfahren zum Antreiben und zum Halten einer Aufzugskabine (16) bzw. eines Fahrkörpers mittels Aufzugsantriebs (20) mit
- einem Traktionsrad (22) zum Bereitstellen einer Antriebs- oder Haltekraft für die Aufrugskabine (16),
- einem Motor (21) zum Antreiben des Traktionsrades (22),
- einer Bremsanordnung zum Halten des Traktionsrades (22) und
- einer Antriebswelle (2), welche das Traktionsrad (22), den Motor (21) und die Bremsanordnung miteinander verbindet, wobei die Bremsenordnung mindestens zwei Breinseinrichtungen (24.1, 24.2) beinhaltet, welche Bremseinrichtungen (24.1, 24.2) auf beiden Seiten des Traktionsrads (22) angeordnet sind, wobei i in einem ersten Verfahrenssehritt eine erste Bremseinrichtung (24.1) betätigt, vorzugsweise geöffnet, wird,
in einem zweiten Verfahrensschritt die Wirksamkeit der im Brems- bzw. Halteeingriff stehenden Bremseinrichtung (24.1, 24.2) geprüft wird und
in einem weiteren Verfahrensschritt entweder die erste Bremseinrichtung (24.1) wieder rückbetätigt, vorzugsweise geschlossen, wird oder eine zweite Bremseinrichtung (24.2) betätigt wird.

19. Aufzugsanlage (18) mit einem Aufzugsantrieb (20) gemäss einem der Ansprüche 1 bis 17 **dadurch gekennzeichnet, dass**
- dass der Aufzugsantrieb (20) stationär in einem Fahrschacht (12) angeordnet ist, und der Aufzugsantrieb (20) die Aufzugskabine (16) mittels eines Trag- und Treibmittels (13), welches den Aufzugsantrieb (20) mit der Aufzugskabine (16) verbindet, heben, senken und halten kann, oder
- dass der Aufzugsantrieb (20) an der Aufzugskabine (16) anbeordnet ist und der Aufzugsantrieb (20) eine Traktionskraft mittels Traktionsrad (22) auf den Fahrschacht (12) überträgt und die Aufzugskabine (16) mittels dieser Traktionskraft gehoben, gesenkt und/oder gehalten werden kann.

20. Aufzuganlage nach Anspruch 19, **dadurch gekennzeichnet, dass** eines von dem statischen Element (1) und dem beweglichen Element (2) der Bremseinrichtung (24.1, 24.2) des Aufzugsantriebs (20) inertialfest angeordnet und das andere von dem statischen Element (I) und dem beweglichen Element (2) der Bremseinrichtung (24.1, 24.2) so mit einem Fahrkörper, im Besonderen mit einer Kabine der Aufzugsanlage gekoppelt ist, dass es diese halten und/oder abbremsen kann.

21. Aufzugsanlagen nach Anspruch 19 oder 20, **dadurch gekennzeichnet, dass** die Normalkraft (FN) derart bemessen ist, dass eine in der Normallage (A) der Bremseinrichtung (24.1, 24.2) des Aufzugsantriebs (20) bewirkte Haftkraft genügt um den Fahrkörper mit seiner zugelassenen Last sicher zu halten.

22. Aufzugsanlage nach einem der Ansprüche 19 bis 21, **dadurch gekennzeichnet, dass** die Normalkraft (FN) derart bemessen ist, dass eine in der Bremslage (B) der Bremseinrichtung (24.1,24.2) des Aufzugsantriebs (20) bewirkte Gleitkraft genügt um den Fahrkörper mit seiner zugelassenen Last sicher abzubremsen.

23. Aufzugsanlage nach einem der Ansprüche 19 bis 22, **dadurch gekennzeichnet dass** die in der Bremslage (B) der Bremseinrichtung (24.1, 24.2) des Aufzugsantriebs (20) bewirkte Gleitkraft um mindestens 50% grösser als die in der Normallage (A) der Bremseinrichtung (24.1, 24.2) bewirkte Haftkraft ist.

## Claims

1. Lift drive (20) for driving and holding a lift cage (16) or a travel body, comprising
- a traction wheel (22) for providing a driving and/or holding force for the lift cage (16) or travel body,
- a motor (21) for driving the traction wheel (22),
- a brake arrangement for holding the traction wheel (22) and
- a drive shaft (2) connecting the traction wheel (22), the motor (21) and the brake arrangement together,
wherein the brake arrangement comprises at least two brake devices (24.1, 24.2), **characterised in that** the traction wheel (22) is arranged between the brake devices (24.1, 24.2) and the brake devices (24.1, 24.2) are arranged substantially at the ends of the drive shaft (2).

2. Lift drive (20) according to claim 1, **characterised in that** the brake devices (24.1, 24.2) arranged on either side of the traction wheel (22) are individually activated so that a monitoring logic system (11) can ascertain whether one brake device (24.1, 24.2) alone is in a position of keeping the lift cage (16) at standstill.

3. Lift drive (20) according to claim 2, **characterised in that**
- activation of the brake devices (24.1, 24.2) is carried out for application thereof with a delay in time or
- during a stop of the lift cage (16) one brake device (24.1, 24.2) is briefly released and the monitoring logic system (11) ascertains during the time in which one of the brake devices (24.1, 24.2) is applied whether the one brake device (24.1, 24.2) alone is in a position of keeping the lift cage (16) at standstill.

4. Lift drive according to any one of the preceding claims, wherein the brake device (24.1, 24.2) is provided with
- a static element (1),
- a movable element (2) movable relative to the static element in a first degree of freedom (ϕ; x) in correspondence with a direction of travel of the travel body, wherein a first frictional contact in a first contact surface (6.1) can be formed between the static element (1) and the movable element (2) by a normal force (FN) acting in a second degree of freedom (y), wherein in the first frictional contact a first friction force (FR1) opposes movement of the movable element relative to the static element (1), and
- a relative element (3) adjustable in the second degree of freedom (y) in the direction of the movable element (2), wherein a second frictional contact in a second contact surface (6.2) is formed between the movable element (2) and the relative element (3) by the normal force (FN), wherein in the second frictional contact a second friction force (FR2) opposes movement of the movable element relative to the relative element,
**characterised in that** the relative element (3) is movable in the first degree of freedom (ϕ; x) relative to the static element (1) between a normal position (A) and a braking position (B), wherein the relative element (3) is biased into the normal position (A).

5. Lift drive (20) according to claim 4, **characterised in that** a movement of the relative element (3) out beyond the braking position (B) is blocked.

6. Lift drive (20) according to one of the preceding claims 4 and 5, wherein the brake device (24.1, 24.2) further comprises
- an actuating element (4) which is fixed in the first degree of freedom (ϕ; x) relative to the static element (1) and which is adjustable in the second degree of freedom (y) in the direction of the movable element (2), wherein a third frictional contact in a third contact surface (6.3) in which a third friction force (FR3) opposes movement of the relative element (3) relative to the actuating element (4) is formed between the actuating element (4) and the relative element (3), in adjusted state, by the normal force (FN);
wherein the second and third contact surfaces (6.2, 6.3) are so constructed that a maximum second friction force (FR2max) of the second contact surface (6.2) is greater than a maximum third friction force (FR3max) of the third contact surface (6.3).

7. Lift drive (20) according to any one of the preceding claims 4 to 6, **characterised in that** the brake device (24.1, 24.2) further comprises a sensor device (8) for detecting the normal and/or braking position (A, B) of the relative element (3).

8. Lift drive (20) according to claim 7, **characterised in that** the monitoring logic system (11) evaluates signals of the sensor device (8), a control signal of the brake device (24.1, 24.2) and a movement state of the movable element (2) and determines a function of the brake device (24.1, 24.2).

9. Lift drive (20) according to claim 8, **characterised in that** the monitoring logic system ascertains, as function, a fault function when:
- the control signal of the brake device (24.1, 24.2) indicates "applied", the movement state of the movable element (2) indicates "0" and the relative element (3) is disposed in its braking position (B); or
- the control signal of the brake device (24.1, 24.2) indicates "released", the movement state of the movable element (2) indicates "≠0" and the relative element (3) is disposed in its braking position (B).

10. Lift drive (20) according to one of the preceding claims 8 and 9, **characterised in that** the monitoring logic system ascertains, as function, a normal function when:
- the control signal of the brake device (24.1, 24.2) indicates "applied", the movement state of the movable element (2) indicates "0" and the relative element (3) is disposed in its normal position (A); or
- the control signal of the brake device (24.1, 24.2) indicates "applied", the movement state of the movable element (2) indicates "≠0" and the relative element (3) is disposed in its braking position (B); or
- the control signal of the brake device (24.1, 24.2) indicates "released", the movement state of the movable element (2) indicates "≠0" and the relative element (3) is disposed in its normal position (A).

11. Lift drive (20) according to any one of the preceding claims 6 to 10, **characterised in that** the second contact surface (6.2) of the brake device (24.1, 24.2) has a higher coefficient of friction (µ), particularly a higher coefficient of static friction (µ^{H}), than the third contact surface (6.3).

12. Lift drive (20) according to any one of the preceding claims 6 to 11, **characterised in that** the third contact surface (6.3) of the brake device (24.1, 24.2) has an inclination relative to the normal force (FN).

13. Lift drive (20) according to any one of the preceding claims 6 to 12, **characterised in that** the relative element (3) and/or the actuating element (4) of the brake device (24.1, 24.2) is or are so moved by the normal force (FN) in the second degree of freedom (y) that the first, second and third frictional contacts are formed.

14. Lift drive (20) according to any one of the preceding claims 6 to 13, **characterised in that** the brake device (24.1, 24.2) further comprises a brake element (5) which is fixed in the first degree of freedom (ϕ) relative to the movable element (2) and is so moved by the normal force (FN) in the second degree of freedom (y) that the first, second and third frictional contacts are formed.

15. Lift drive (20) according to any one of the preceding claims 6 to 14, **characterised in that** the movable element (2) and the static element (1) of the brake device (24.1, 24.2) are so moved, in particular deformed, relative to one another by the normal force (FN) in the second degree of freedom (y) that the first, second and third frictional contacts are formed.

16. Lift drive (20) according to any one of the preceding claims 6 to 15, **characterised in that** the actuating element (4) of the brake device (24.1, 24.2) is biased, particularly via resilient means (7), by the normal force (FN) and selectably released electromagnetically and/or hydraulically.

17. Lift drive (20) according to any one of the preceding claims 6 to 16, **characterised in that** the brake device (24.1, 24.2) comprises a plurality of relative elements (3) as well as actuating elements (4) respectively associated therewith, wherein a second frictional contact in a second contact surface (6.2) is formed between each relative element (3) and the movable element (2) by a normal force (FN) and a third frictional contact in a third contact surface (6.3) is formed between each relative element (3) and the associated actuating element (4) by the normal force (FN).

18. Method of driving and holding a lift cage (16) or a travel body by means of a lift drive (20), with
- a traction wheel (22) for providing a driving or holding force for the lift cage (16),
- a motor (21) for driving the traction wheel (22),
- a brake arrangement for holding the traction wheel (22) and
- a drive shaft (2) connecting the traction wheel (22), the motor (21) and the brake arrangement together, wherein the brake arrangement comprises at least two brake devices (24.1, 24.2), which brake devices (24.1, 24.2) are arranged on either side of the traction wheel (22), wherein
in a first method step a first brake device (24.1) is actuated, preferably released,
in a second method step the effectiveness of the brake device (24.1, 24.2) in braking or holding engagement is checked and
in a third method step either the first brake device (24.1) is actuated back again, preferably applied, or a second brake device (24.2) is actuated.

19. Lift installation (18) with a lift drive (20) according to any one of claims 1 to 17, **characterised in that**
- the lift drive (20) is arranged in stationary position in a travel shaft (12) and the lift drive (20) can raise, lower and hold the lift cage (16) by way of a supporting and driving means (13) connecting the lift drive (20) with the lift cage (16) or
- the lift drive (20) is arranged at the lift cage (16) and the lift drive (20) transmits a traction force to the travel shaft (12) by means of traction wheel (22) and the lift cage (16) can be raised, lowered and/or held by means of this traction force.

20. Lift installation according to claim 19, **characterised in that** one of the static element (1) and the movable element (2) of the brake device (24.1, 24.2) or the lift drive (20) is arranged to be fixed in terms of inertia and the other one of the static element (1) and the movable element (2) of the brake device (24.1, 24.2) is so coupled with a travel body, in particular with a cage of the lift installation, that it can hold and/or brake this.

21. Lift installation according to claim 19 or 20, **characterised in that** the normal force (FN) is so dimensioned that an adhesion force produced in the normal position (A) of the brake device (24.1, 24.2) of the lift drive (20) is sufficient to hold the travel body together with its permissible load.

22. Lift installation according to any one of claims 19 to 21, **characterised in that** the normal force (FN) is so dimensioned that a sliding force produced in the braking position (B) of the brake device (24.1, 24.2) of the lift drive (20) is sufficient to securely brake the travel body together with its permissible load.

23. Lift installation according to any one of claims 19 to 22, **characterised in that** the sliding force produced in the braking position (B) of the brake device (24.1, 24.2) of the lift drive (20) is at least 50% greater than the adhesion force produced in the normal position (A) of the brake device (24.1, 24.2).

## Revendications

1. Entraînement d'ascenseur (20) pour entraîner et pour arrêter une cabine d'ascenseur (16) ou un véhicule, contenant
- une roue de traction (22) pour fournir une force d'entraînement et/ou une force d'arrêt pour la cabine d'ascenseur (16) ou le véhicule,
- un moteur (21) pour entraîner la roue de traction (22) ;
- un dispositif de freinage pour arrêter la roue de traction (22), et
- un arbre d'entraînement (2) qui relie la roue de traction (22), le moteur (21) et le dispositif de freinage,
étant précisé que le dispositif de freinage comporte au moins deux mécanismes de freinage (24.1, 24.2),
**caractérisé en ce que** la roue de traction (22) est disposée entre les mécanismes de freinage (24.1, 24.2) et étant précisé que les mécanismes de freinage (24.1, 24.2) sont disposés globalement aux extrémités de l'arbre d'entraînement (2).

2. Entraînement d'ascenseur (20) selon la revendication 1, **caractérisé en ce que** les mécanismes de freinage (24.1, 24.2) disposés des deux côtés de la roue de traction (22) sont commandés individuellement, de sorte qu'un système logique de surveillance (11) peut voir si un mécanisme de freinage (24.1, 24.2) seul est en mesure de maintenir la cabine d'ascenseur (16) immobilisée.

3. Entraînement d'ascenseur (20) selon la revendication 2, **caractérisé**
- **en ce qu'**une commande des mécanismes de freinage (24.1, 24.2) pour fermer ceux-ci a lieu avec un décalage dans le temps, ou
- **en ce que** pendant un arrêt de la cabine d'ascenseur (16) un mécanisme de freinage (24.1, 24.2) est ouvert temporairement,
et le système logique de surveillance (11) constate, pendant le laps de temps où l'un des mécanismes de freinage (24.1, 24.2) est fermé, si un dispositif de freinage (24.1, 24.2) seul est en mesure de maintenir la cabine d'ascenseur (16) immobilisée.

4. Entraînement d'ascenseur selon l'une des revendications précédentes, étant précisé que le mécanisme de freinage (24.1, 24.2) est pourvu
- d'un élément statique (1),
- d'un élément mobile (2) qui est mobile par rapport à l'élément statique suivant un premier degré de liberté (ϕ ; x) correspondant à un sens de circulation du véhicule, étant précisé qu'entre l'élément statique (1) et l'élément mobile (2) un premier contact de friction dans une première surface de contact (6.1) peut être fermé par une force normale (FN) qui agit suivant un deuxième degré de liberté (y), étant précisé que dans le premier contact de friction, une première force de friction (FR1) agit à l'encontre d'un mouvement de l'élément mobile, par rapport à l'élément statique (1),
- et d'un élément relatif (3) qui est apte à être approché en direction de l'élément mobile (2) suivant le deuxième degré de liberté (y), étant précisé qu'entre l'élément mobile (2) et l'élément relatif (3), un deuxième contact de friction dans une deuxième surface de contact (6.2) est fermé par la force normale (FN), étant précisé que dans le deuxième contact de friction une deuxième force de friction (FR2) agit à l'encontre d'un mouvement de l'élément mobile, par rapport à l'élément relatif,
**caractérisé en ce que** l'élément relatif (3) est mobile suivant le premier degré de liberté (ϕ ; x) par rapport à l'élément statique (1), entre une position normale (A) et une position de freinage (B), étant précisé que l'élément relatif (3) est contraint dans la position normale (A).

5. Entraînement d'ascenseur (20) selon la revendication 4, **caractérisé en ce que** qu'un mouvement de l'élément relatif (3) au-delà de la position de freinage (B) est bloqué.

6. Entraînement d'ascenseur (20) selon l'une des revendications 4 ou 5 précédentes, **caractérisé en ce que** le mécanisme de freinage (24.1, 24.2) contient par ailleurs
- un élément d'actionnement (4) qui est fixe suivant le premier degré de liberté (ϕ ; x), par rapport à l'élément statique (1), et qui est apte à être approché en direction de l'élément mobile (2), suivant le deuxième degré de liberté (y), étant précisé qu'entre l'élément d'actionnement (4) et l'élément relatif (3), à l'état approché, un troisième contact de friction dans une troisième surface de contact (6.3) est fermé par la force normale (FN), du fait qu'une troisième force de friction (FR3) agit à l'encontre d'un mouvement de l'élément relatif (3) par rapport à l'élément d'actionnement (4) ;
étant précisé que les deuxième et troisième surfaces de contact (6.2, 6.3) sont conçues pour qu'une deuxième force de friction maximale (FR2max) de la deuxième surface de contact (6.2) soit plus grande qu'une troisième force de friction maximale (FR3max) de la troisième surface de contact (6.3).

7. Entraînement d'ascenseur (20) selon l'une des revendications 4 à 6 précédentes, **caractérisé en ce que** le mécanisme de freinage (24.1, 24.2) comprend par ailleurs un dispositif de détection (8) pour relever la position normale et/ou la position de freinage (A, B) de l'élément relatif (3).

8. Entraînement d'ascenseur (20) selon la revendication 7, **caractérisé en ce que** le système logique de surveillance (11) analyse des signaux du dispositif de détection (8), un signal de commande du mécanisme de freinage (24.1, 24.2) et un état de mouvement de l'élément mobile (2), et définit une fonction du mécanisme de freinage (24.1, 24.2).

9. Entraînement d'ascenseur (20) selon la revendication 8, **caractérisé en ce que** le système logique de surveillance (11) constate comme fonction un dysfonctionnement si
- le signal de commande du mécanisme de freinage (24.1, 24.2) affiche "fermé", l'état de mouvement de l'élément mobile (2) affiche "0" et l'élément relatif (3) se trouve dans sa position de freinage (B) ; ou
- le signal de commande du mécanisme de freinage (24.1, 24.2) affiche "ouvert", l'état de mouvement de l'élément mobile (2) affiche "≠0" et l'élément relatif (3) se trouve dans sa position de freinage (B).

10. Entraînement d'ascenseur (20) selon l'une des revendications 8 ou 9, **caractérisé en ce que** le système logique de surveillance (11) constate comme fonction une fonction normale si
- le signal de commande du mécanisme de freinage (24.1, 24.2) affiche "fermé", l'état de mouvement de l'élément mobile (2) affiche "0" et l'élément relatif (3) se trouve dans sa position normale (A) ; ou
- le signal de commande du mécanisme de freinage (24.1, 24.2) affiche "fermé", l'état de mouvement de l'élément mobile (2) affiche "≠0" et l'élément relatif (3) se trouve dans sa position de freinage (B) ; ou
- le signal de commande du mécanisme de freinage (24.1, 24.2) affiche "ouvert", l'état de mouvement de l'élément mobile (2) affiche "≠0" et l'élément relatif (3) se trouve dans sa position normale (A).

11. Entraînement d'ascenseur (20) selon l'une des revendications 6 à 10 précédentes, **caractérisé en ce que** la deuxième surface de contact (6.2) du mécanisme de freinage (24.1, 24.2) présente un coefficient de friction (µ), en particulier un coefficient de friction par adhérence (µ^{H}) , plus grand que la troisième surface de contact (6.3).

12. Entraînement d'ascenseur (20) selon l'une des revendications 6 à 11 précédentes, **caractérisé en ce que** la troisième surface de contact (6.3) du mécanisme de freinage (24.1, 24.2) est inclinée par rapport à la force normale (FN).

13. Entraînement d'ascenseur (20) selon l'une des revendications 6 à 12 précédentes, **caractérisé en ce que** l'élément relatif (3) et/ou l'élément d'actionnement (4) du mécanisme de freinage (24.1, 24.2) sont déplacés par la force normale (FN) suivant le deuxième degré de liberté (y) de telle sorte que les premier, deuxième et troisième contacts de friction se ferment.

14. Entraînement d'ascenseur (20) selon l'une des revendications 6 à 13, **caractérisé en ce que** le mécanisme de freinage (24.1, 24.2) comprend par ailleurs un élément de freinage (5) qui est fixe suivant le premier degré de liberté (ϕ) par rapport à l'élément mobile (2) et qui est déplacé suivant le deuxième degré de liberté (y) par la force normale (FN) de telle sorte que les premier, deuxième et troisième contacts de friction se ferment.

15. Entraînement d'ascenseur (20) selon l'une des revendications 6 à 14 précédentes, **caractérisé en ce que** l'élément mobile (2) et l'élément statique (1) du mécanisme de freinage (24.1, 24.2) sont déplacés, en particulier déformés, l'un par rapport à l'autre suivant le deuxième degré de liberté (y) par la force normale (FN) de telle sorte que les premier, deuxième et troisième contacts de friction se ferment.

16. Entraînement d'ascenseur (20) selon l'une des revendications 6 à 15 précédentes, **caractérisé en ce que** l'élément d'actionnement (4) du mécanisme de freinage (24.1, 24.2) est contraint par la force normale (FN), en particulier à l'aide d'un élément élastique (7), et est desserré sélectivement par voie électromagnétique et/ou hydraulique.

17. Entraînement d'ascenseur (20) selon l'une des revendications 6 à 16 précédentes, **caractérisé en ce que** le mécanisme de freinage (24.1, 24.2) comprend plusieurs éléments relatifs (3) et des éléments d'actionnement (4) associés à ceux-ci, étant précisé qu'un deuxième contact de friction dans une deuxième surface de contact (6.2) se ferme grâce à une force normale (FN) entre chaque élément relatif (3) et l'élément mobile (2), et qu'un troisième contact de friction dans une troisième surface de contact (6.3) se ferme grâce à la force normale (FN) entre chaque élément relatif (3) et l'élément d'actionnement (4) associé.

18. Procédé pour entraîner et pour arrêter une cabine d'ascenseur (16) ou un véhicule à l'aide de l'entraînement d'ascenseur (20) comprenant
- une roue de traction (22) pour fournir une force d'entraînement et/ou une force d'arrêt pour la cabine d'ascenseur (16),
- un moteur (21) pour entraîner la roue de traction (22),
- un dispositif de freinage pour arrêter la roue de traction (22), et
- un arbre d'entraînement (2) qui relie la roue de traction (22), le moteur (21) et le dispositif de freinage, étant précisé que le dispositif de freinage contient au moins deux mécanismes de freinage (24.1, 24.2), lesquels mécanismes de freinage (24.1, 24.2) sont disposés des deux côtés de la roue de traction (22), étant précisé que lors d'une première étape du procédé, un premier mécanisme de freinage (24.1) est actionné, de préférence s'ouvre,
que lors d'une deuxième étape du procédé, l'efficacité du mécanisme de freinage (24.1, 24.2) en contact de freinage ou d'arrêt est contrôlée, et
que lors d'une étape de procédé supplémentaire, soit le premier mécanisme de freinage (24.1) est à nouveau actionné, de préférence refermé, soit le deuxième mécanisme de freinage (24.2) est actionné.

19. Installation d'ascenseur (18) avec un entraînement d'ascenseur (20) selon l'une des revendications 1 à 17, **caractérisée**
- **en ce que** l'entraînement d'ascenseur (20) est disposé de manière stationnaire dans une gaine d'ascenseur (12) et peut soulever, abaisser et arrêter la cabine d'ascenseur (16) à l'aide d'un moyen de support et d'entraînement (13) qui relie ledit entraînement d'ascenseur (20) à la cabine (16), ou
- **en ce que** l'entraînement d'ascenseur (20) est disposé sur la cabine d'ascenseur (16) et transmet une force de traction à la gaine (12) à l'aide de la roue de traction (22), et la cabine (16) peut être soulevée, abaissée et/ou arrêtée à l'aide de cette force de traction.

20. Installation d'ascenseur selon la revendication 19, **caractérisée en ce que** parmi l'élément statique (1) et l'élément mobile (2) du mécanisme de freinage (24.1, 24.2) de l'entraînement d'ascenseur (20), l'un est fixe par inertie tandis que l'autre est accouplé à un véhicule, en particulier à une cabine de l'installation d'ascenseur, de manière à pouvoir arrêter et/ou freiner ladite cabine.

21. Installation d'ascenseur selon la revendication 19 ou 20, **caractérisée en ce que** la force normale (FN) est calculée pour qu'une force d'arrêt provoquée dans la position normale (A) du mécanisme de freinage (24.1, 24.2) de l'entraînement d'ascenseur (20) soit suffisante pour arrêter de manière sûre le véhicule avec sa charge autorisée.

22. Installation d'ascenseur selon l'une des revendications 19 à 21, **caractérisée en ce que** la force normale (FN) est calculée pour qu'une force de glissement provoquée dans la position de freinage (B) du mécanisme de freinage (24.1, 24.2) de l'entraînement d'ascenseur (20) soit suffisante pour freiner de manière sûre le véhicule avec sa charge autorisée.

23. Installation d'ascenseur selon l'une des revendications 19 à 22, **caractérisée en ce que** la force de glissement provoquée dans la position de freinage (B) du mécanisme de freinage (24.1, 24.2) de l'entraînement d'ascenseur (20) est supérieure d'au moins 50% à la force d'adhérence provoquée dans la position normale (A) du mécanisme de freinage (24.1, 24.2).
